# EUROPÄISCHE PATENTSCHRIFT

(11) **EP 3 842 153 B1**
(45) Veröffentlichungstag und Bekanntmachung des Hinweises auf die Patenterteilung: **25.12.2024**
(21) Anmeldenummer: 20208800.1
(22) Anmeldetag: 20.11.2020
(51) Int. Cl.: A62B 9/04, A62B 17/00, B05B 7/24, A62B 7/02

(54) **LACKIERGAS-ZULEITUNGSSYSTEM, ANLAGE ZUM LACKIEREN UND VERFAHREN ZUM BETRIEB EINER ANLAGE ZUM LACKIEREN**
COATING GAS SUPPLY SYSTEM, COATING SYSTEM AND METHOD OF OPERATING A COATING SYSTEM
SYSTÈME D'ALIMENTATION EN GAZ DE PEINTURE, INSTALLATION DE PEINTURE ET PROCÉDÉ DE FONCTIONNEMENT D'UNE INSTALLATION DE PEINTURE

(30) Priorität: 21.11.2019 DE 102019131550; 01.04.2020 DE 102020109042
(43) Veröffentlichungstag der Anmeldung: 30.06.2021
(73) Patentinhaber: Mayer, Thomas, 88499 Altheim (DE)
(72) Erfinder: Mayer, Thomas, 88499 Altheim (DE)
(74) Vertreter: Lorenz, Markus

(56) Entgegenhaltungen:
- EP-A1- 2 893 982
- WO-A2-2016/030012
- DE-A1- 102017 109 932
- DE-A1- 102017 209 353
- DE-A1- 102018 118 206

## Beschreibung

Die Erfindung betrifft ein Lackierluft-Zuleitungssystem, eine Anlage zum Lackieren und ein Verfahren zum Betrieb einer Anlage zum Lackieren.

Aus dem Stand der Technik ist bekannt, dass auch für Lackierprozesse, insbesondere für lösungsmittelbasierte Lackiererprozesse und auch Lacke, die auf Wasserbasis reagieren, z.B. aushärten, eine Verbesserung des Ergebnisses herbeigeführt werden kann, wenn für den Lackierprozess mit Feuchtigkeit angereicherte Druckluft genutzt wird. Insbesondere der Einsatz von mit Feuchtigkeit angereicherter, insbesondere gesättigter Druckluft, bei einer relativen Feuchte von z.B. über 40%, kann zu erheblicher Verbesserung der Lackiereigenschaften und des Lackierergebnisses führen.

Aus der am 31.01.2019 veröffentlichten DE 10 2018 118 206 A1 ist eine Vorrichtung zur Bereitstellung von Druckgas an einer mit Druckgas arbeitenden Sprühvorrichtung bekannt, wobei die Vorrichtung zumindest ein Anschlussmittel für eine Druckgasquelle umfasst, wobei die Vorrichtung zumindest eine Befeuchtungseinheit, insbesondere Tank, umfasst, wobei die Befeuchtungseinheit eine vorzugsweise wässrige Flüssigkeit umfasst, die mit dem Druckgas versetzt wird, und wobei die Befeuchtungseinheit wenigstens ein Heizmittel zur Temperierung der Flüssigkeit und/oder des Druckgases umfasst.

Aus der DE 10 2017 209 353 A1 ist eine Vorrichtung zur Reparatur von Oberflächen in einer Flugzeugkabine, mit einer Lackierpistole, einem Lackbehälter und einer Druckluftquelle bekannt, wobei die Druckluftquelle als Pressluftbehälter ausgebildet ist, wobei ein Druckregler zur Einstellung eines definierten Luftvolumenstroms vorgesehen ist.

Aus der EP 2 893 982 A1 ist eine Spritzvorrichtung zum Zerstäuben und Aufbringen von Beschichtungsmaterial auf einem Gegenstand mit einer Zuleitungsvorrichtung zum Zuleiten von Wasserdampf als Zerstäubungsmittel von einem Wasserdampferzeuger bekannt, wobei die Zuleitungsvorrichtung eine Wasserdampfleitung zum Leiten von Wasserdampf umfasst, wobei die Wasserdampfleitung in einem äußeren, die Wasserdampfleitung umgebenden Temperierfluidkanal aufgenommen ist, wobei durch den Temperierfluidkanal um die Wasserdampfleitung ein Temperiermittel führbar ist.

Aus der WO 2016/030012 A2 ist Aktivkohleabsorber bekannt, wobei der Aktivkohleabsorber ein Gehäuse zur Aufnahme einer Filterpatrone besitzt, welches einen Lufteinlass-Anschluss um Druckluft von Luftversorgungseinheit zu empfangen aufweist, welche einen Verbinder zum Anschluss an eine Atemschutzmaske oder -haube aufweist, welche eine Einheit aufweist, die auf dem Körper bzw. auf oder an dem Gehäuse des Aktivkohleabsorbers befestigbar ist und die in der Lage ist, um eine lösbare Verbindung, insbesondere eine Schiebe- oder Gleitverbindung mit einer anderen Komponente einzugehen.

Schließlich ist aus der DE 10 2017 109 932 A1 eine Vorrichtung zur Befeuchtung von Druckluft insbesondere für eine druckluftunterstützte Applikationseinrichtung für Wasserlack bekannt, wobei diese ein teilweise mit Wasser gefülltes, druckfestes Behältnis mit einem Lufteinlass und einem Luftauslass für Druckluft umfasst und wobei der Lufteinlass unterhalb eines Wasserspiegels eines im Behältnis enthaltenen Wasserbads und der Luftauslass oberhalb des Wasserspiegels des im Behältnis enthaltenen Wasserbads angeordnet ist.

Nachteilig beim Einsatz von bekannten Lackiererluft-Zuleitungssystemen ist, dass in der Regel Flüssigkeitsabscheider im Druckluft bzw. Druckgasstrom einen erheblichen Anteil des für den Lackierprozess relevanten Flüssigkeitsanteils des Druckgases wieder entfernen, um unerwünschte Ansammlungen von Flüssigkeit zu vermeiden. Mit der noch unveröffentlichten deutschen Patentanmeldung 10 2018 129 038.1 wurde bereits eine Verbesserung bekannter Lackierluft-Zuleitungssysteme vorgeschlagen, um entsprechende unerwünschte Ansammlungen von Flüssigkeiten im Druckgasstrom zu vermeiden. Die weitere Praxiserfahrung hat gezeigt, dass sich nach Betriebspausen in bestimmten Fällen verstärkt Kondensat gebildet hat, das sich insbesondere nahe der Lackierpistole ansammelt. In derartigen Fällen gibt die Lackierpistole beim Start eines Lackiervorgangs die unerwünschte Flüssigkeit zusätzlich ab. Man spricht dann von einem Spucken der Lackierpistole, welches die Qualität einer herzustellenden Lackschicht stark beeinträchtigt. Grundsätzlich treten die beschriebenen Probleme zwar in geringerem, aber dennoch relevantem Umfang auch bei der Verwendung anderer Druckgase als Lackiergase auf. Insofern hat sich die Erfindung die Aufgabe gestellt ein Lackierluft-Zuleitungssystem, eine Anlage zum Lackieren und ein Verfahren zum Betrieb einer Anlage zum Lackieren vorzuschlagen, durch welches bzw. welche bzw. welches eine Praxistauglichkeit im Hinblick auf ein optimales Lackierergebnis weiter verbessert wird.

Diese Aufgabe wird ausgehend von den Merkmalen des Oberbegriffs des Anspruchs 1 bzw. 13 bzw. 21 durch die kennzeichnenden Merkmale des Anspruchs 1 bzw. 13 bzw. 21 gelöst. In den jeweiligen Unteransprüchen sind vorteilhafte und zweckmäßige Weiterbildungen angegeben.

Das erfindungsgemäße Lackiergas-Zuleitungssystem umfasst einen Verteiler, wobei der Verteiler ein Anschlussstück und eine Steckereinheit umfasst,
- wobei das Anschlussstück einen ersten Hals, einen zweiten Hals und einen dritten Hals umfasst,
- wobei die Steckereinheit einen Kopf umfasst, mit welchem die Steckereinheit mit einem freien Ende des ersten Halses insbesondere lösbar verbunden ist,
- wobei die Steckereinheit und das Anschlussstück derart verbunden und hierbei insbesondere einteilig ausgeführt sind, dass ein Innenraum des Anschlussstücks derart verschlossen ist und dass der Innenraum durch den Kopf der Steckereinheit derart abgedichtet ist, dass diesen ein Druckgas mit einem Druck von bis zu 20 bar durchströmen kann,
- wobei die Steckereinheit eine Heizsonde umfasst und
- wobei das freie Ende des zweiten Halses als Schlauchanschluss ausgebildet ist.

Ein derartiges Lackiergas-Zuleitungssystem lässt sich auf einfache Weise in eine neue Anlage integrieren oder an einer bestehenden Anlage nachrüsten, so dass durch die Heizsonde ein Entstehen von Kondenswasser vor einer Lackierpistole vermieden werden kann, da durch die Heizsonde die Fähigkeit des Druckgases zur Aufnahme von Feuchtigkeit konstant gehalten oder erhöht werden kann.

Weiterhin ist es bei dem erfindungsgemäßen Lackiergas-Zuleitungssystem vorgesehen, dass sich die Heizsonde bei mit dem Anschlussstück verbundener Steckereinheit wenigstens mit ihrer halben Länge über ein freies Ende des zweiten Halses hinaus erstreckt. Hierdurch ist gewährleistet, dass die Heizsonde ihre Wärmeleistung nicht nur in dem Anschlussstück, sondern auch außerhalb des Anschlussstücks an das Druckgas abgeben kann.

Es ist auch vorgesehen, dass das Lackiergas-Zuleitungssystem einen ersten Druckschlauch, welcher als ableitfähiger Druckschlauch, insbesondere aus Gummi ausgebildet ist, eine in dem ersten Druckschlauch verbaute oder an den ersten Druckschlauch angeschlossene Rückströmsicherung und einen Druckschalter umfasst, wobei der Druckschalter einen in dem ersten Druckschlauch vorhandenen Gasdruck detektiert. Mittels des Druckschalters lässt sich die Heizsonde und eine ggf. vorhandene Ionisierungseinrichtung bei abfallendem Druck abschalten, um einer Explosion oder einem Brand vorzubeugen. Sofern der Druck unter einen Grenzwert von z.B. 0,5 bar abfällt, ist auch ein Abschalten des Lackiergas-Zuleitungssystems vorgesehen. Mittels der Rückströmsicherung wird das Einströmen eines ggf. explosionsfähigen Gases aus der Umgebungsluft in den ersten Druckschlauch verhindert, so dass ein Explosionsschutz realisiert ist. Hierdurch kann das Einströmen von Gas aus der Umgebung über die Lackierpistole wirksam verhindert werden. In dem Fall, in welchem der Druckschalter die Heizsonde, die ggf. vorhandene Ionisierungseinrichtung und des Lackiergaszuleitungs-System bzw. einer Zufuhr von Druckluft abschaltet, erfolgt dann in einem nächsten Schritt ein manuelles Spülen des Lackiergaszuleitungs-System mit Druckgas oder einem inerten Spülgas, wie z.B. N2, wobei das zugeführte Druckgas bzw. das zugeführte inerte Spülgas über die Lackierpistole oder ein Abströmventil abströmt, wobei das Abströmventil im Bereich des Endes des ersten Druckschlauches oder im Bereich der Lackierpistole angeordnet ist. Nach dem Spülen des Lackiergaszuleitungs-Systems erfolgt ein manueller Reset durch betätigen eines Reset-Schalters, welchen das Lackiergaszuleitungs-System umfasst.

Es ist auch vorgesehen, dass das Lackiergas-Zuleitungssystem zusätzlich einen Regler für Spülluft umfasst. Mittels des Reglers für Spülluft ist es möglich, nach einem Druckabfall eine Spülung des Lackiergas-Zuleitungssystems mit Druckgas automatisiert ablaufen zu lassen. Sofern ein Regler für Spülluft verbaut ist, ist es vorgesehen, dass die Spülung automatisch abläuft, wobei der Regler nach einem Abschalten der Heizsonde, der ggf. vorhandene Ionisierungseinrichtung und des Lackiergaszuleitungs-Systems bzw. einer Zufuhr von Druckluft wieder Druckluft zuführt und steuert, dass diese über die Lackierpistole oder über ein Abströmventil abströmt. Hierbei kann der Regler für Spülluft weiterhin steuern, dass nach dem Spülen die Heizsonde, die ggf. vorhandene Ionisierungseinrichtung und das Lackiergaszuleitungs-System bzw. die Zufuhr von Druckgas wieder aktiviert werden. Entsprechend erfolgt ein Reset bzw. zurücksetzen durch den Regler für Spülluft.

Weiterhin ist vorgesehen dass durch den manuellen Reset z.B. durch betätigen eines Reset-Schalters nach dem Spülen die Heizsonde, die ggf. vorhandene Ionisierungseinrichtung und das Lackiergas-Zuleitungssystem bzw. die Zufuhr von Druckgas wieder aktiviert ist.

Weiterhin ist es vorgesehen, dass das Lackiergas-Zuleitungssystem einen zweiten Druckschlauch oder eine zweite Druckleitung umfasst und ein freies Ende des dritten Halses als Anschluss auszubilden, an welchen eine Druckgasquelle direkt oder unter Zwischenschaltung des zweiten Druckschlauchs oder der zweiten Druckleitung anschließbar ist. Auf diese Weise lässt sich der Verteiler in unterschiedliche Anlagenkonfigurationen integrieren.

Es ist auch vorgesehen, die Heizsonde als flexibles Element auszubilden, wobei die Heizsonde insbesondere als elektrische Heizsonde, vorzugsweise als Heizkabel ausgebildet ist oder wobei die Heizsonde insbesondere als durch eine Flüssigkeit beheizte Heizsonde, vorzugsweise als Heizschlauch ausgebildet ist oder wobei die Heizsonde insbesondere als durch ein Gas beheizte Gas-Heizsonde, vorzugsweise als Heizleitung ausgebildet ist. Hierdurch ist es möglich, die Heizsonde weit in den ersten Druckschlauch hineinzuführen, welcher zu der Lackierpistole führt, so dass die Temperatur in dem ersten Druckschlauch über einen beliebigen Abschnitt seiner Länge in gleicher Effektivität geregelt werden kann. Alternativ ist es auch vorgesehen, die Heizsonde an einem Druckschlauch entlang in einen durch einen Mantel umgebenen Raum entlang zu führen. Derartige Heizsonden lassen sich mittels unterschiedlicher Energieträger betreiben, so dass der Verteiler einfach auf den bevorzugten Energieträger ausgelegt werden kann, so dass Vorort verfügbarer Energieträger verwendet werden können, ohne dass die Energieform umgewandelt werden muss.

Das Lackiergas-Zuleitungssystem umfasst auch einen manuell zu betätigenden Druckknopf, um ein Reset des Druckschalters oder eines Purge Controllers durchzuführen nachdem ein unzulässiger Druckabfall detektiert wurde. Hierdurch ist ein automatischer Neustart des Lackiergas-Zuleitungssystems verhindert.

Es kann auch vorgesehen sein, dass das Lackiergas-Zuleitungssystem mindestens eine Druckschalter umfasst, wobei der mindestens eine Druckschalter einen in dem ersten Druckschlauch vorhandenen Gasdruck detektiert, wobei es insbesondere vorgesehen ist, dass der Verteiler eine Verlängerung umfasst, welche an ein freies Ende des dritten Halses angeschlossen ist, und der Druckschalter an der Verlängerung montiert ist. Sofern eine Verlängerung zum Einsatz kommt, erlaubt diese eine Nachrüstung des Anschlussstücks mit einem Druckschalter, ohne dass das Anschlussstück verändert werden muss.

Es kann auch vorgesehen sein, dass das Lackiergas-Zuleitungssystem ein Sicherheitsüberdruckventil umfasst, wobei durch das Sicherheitsüberdruckventil eine Verbindung zwischen dem Innenraum des Verteilers und einer Umgebung hergestellt ist. Hierdurch wird auf einfache Weise und ohne zusätzlichen Installationsaufwand mittels des Lackiergas-Zuleitungssystems eine weitere Sicherheitsfunktion in die Anlage eingebracht.

Es kann vorgesehen sein, das Anschlussstück des Verteilers verschiedenartig auszubilden, wobei es entweder derart ausgebildet sein kann, dass eine Längsachse des ersten Halses und eine Längsachse des zweiten Halses eine gemeinsame Längsachse bilden und eine Längsachse des dritten Halses abragend, insbesondere gewinkelt, bevorzugt rechtwinklig zu der gemeinsamen Längsachse des ersten und des zweiten Halses angeordnet ist oder derart ausgebildet sein kann, dass eine Längsachse des ersten Halses und eine Längsachse des dritten Halses eine gemeinsame Längsachse bilden und eine Längsachse des zweiten Halses abragend, insbesondere gewinkelt, bevorzugt rechtwinklig zu der gemeinsamen Längsachse des ersten und des dritten Halses angeordnet ist oder derart ausgebildet sein kann, dass eine Längsachse des ersten Halses, eine Längsachse des zweiten Halses und eine Längsachse des dritten Halses Y-artig zueinander angeordnet sind. Hierbei bringt die erstgenannte Bauform den Vorteil mit sich, dass die Heizsonde geradlinig durch das Anschlussstück eingeschoben werden kann. Hierbei bringt die zweitgenannte Bauform den Vorteil mit sich, dass die Steckereinheit und der zweite Druckschlauch gegenüberliegend in das Anschlussstück münden. Hierbei bringt die drittgenannte Bauform den Vorteil mit sich, dass das Anschlussstück durch seine Formgebung grundsätzlich als hoch belastbares Bauteil ausgebildet ist.

Es kann auch vorgesehen sein, dass das Anschlussstück als T-Stück ausgebildet ist, bei welchem einer der Hälse mit seiner Längsachse rechtwinklig zu einer gemeinsamen Längsachse der anderen beiden Hälse angeordnet ist. Hierdurch bildet das Anschlussstück ein Bauteil, das durch seine äußere Form bereits auf seine Funktionslogik hinweist und somit bei Störungen eine Fehleranalyse erleichtert.

Weiterhin kann es auch vorgesehen sein, dass die Heizsonde in eine Wandung des Anschlussstücks integriert ist und/oder dass die Heizsonde in einen Mantel des ersten Druckschlauchs integriert ist und insbesondere umlaufend integriert ist oder einen Mantel des ersten Druckschlauchs umgibt und insbesondere den ersten Druckschlauch vorzugsweise spiralförmig umläuft und eine Heizhülle bildet oder insbesondere entlang einer Längserstreckung des ersten Druckschlauchs verläuft, dass es insbesondere auch vorgesehen ist, dass die Heizsonde eine Heizleitung oder mehrere Heizleitungen umfasst, die entlang einer Längsachse des ersten Druckschlauchs verlaufen und dass die Heizsonde insbesondere eine Einzelheizsonde oder wenigstens zwei Einzelheizsonden umfasst, welche entlang der Längsachse angeordnet sind, wobei es insbesondere vorgesehen ist, dass die Einzelheizsonde bzw. Einzelheizsonden in den Mantel integriert ist bzw. sind, wobei es insbesondere auch vorgesehen ist, dass der erste Druckschlauch als sogenannter Multilumenschlauch bzw. Mehrkammerschlauch ausgebildet ist, welcher in einem Einzelschlauch oder in mehreren Einzelschläuchen die Druckluftleitungen und die Heizsonden bzw. Einzelheizsonden aufnimmt. Hierbei bringt die erstgenannte Variante den Vorteil mit sich, dass es nicht erforderlich ist, dass der erste Druckschlauch auf die Heizsonde angepasst ist, so dass sich diese Variante insbesondere zur Nachrüstung bestehender Anlagen eignet. Hierbei bringt die zweitgenannte Variante den Vorteil mit sich, dass ein Strömungsweg des ersten Druckschlauchs nicht durch die Heizsonde reduziert wird, so dass das Druckgas trotz Heizsonde den ersten Druckschlauch ungehindert durchströmen kann. Weiterhin hat die zweitgenannte Variante den Vorteil, dass die Heizsonde auch eine Art Isolierung bildet, so dass ein Temperaturabfall bei abgeschalteter Heizsonde verlangsamt ist. Durch einen umlaufenden bzw. spiralförmig umlaufenden Verlauf der Heizsonde kann eine Versteifung des ersten Druckschlauch weitgehende vermieden werden, so dass dessen gewünschte Flexibilität erhalten bleibt. Bei einer Kombination der erstgenannten Variante und der zweitgenannten Variante entsteht ein besonders langer Längenabschnitt, auf welchem das Druckgas mit der Heizsonde erwärmt werden, so dass diese besonders effektiv auf das Druckgas einwirken kann, um eine Bildung von Kondensflüssigkeit zu verhindern.

Es ist auch vorgesehen, die Heizsonde als elektrische Heizung auszubilden, wobei die elektrische Heizung in einem Innenraum des ersten Druckschlauchs angeordnet ist und der erste Druckschlauch als ableitfähiger Druckschlauch, insbesondere aus Gummi ausgebildet ist, derart dass eine Überdruckkapselung gemäß ATEX entsprechend einem Schutzniveau "p" realisiert ist. Hierdurch ist es mit einfachen Maßnahmen möglich, das Lackiergas-Zuleitungssystem in einer explosionsgefährdeten Umgebung zu betreiben.

Schließlich kann es bei dem Lackiergas-Zuleitungssystem vorgesehen sein, dass entweder, sofern von dem Lackiergas-Zuleitungssystem nur der erste Druckschlauch in einer explosionsgefährdeten Umgebung betrieben wird, der erste Druckschlauch durch Überdruckkapselung zündgeschützt ausgeführt ist und nach außen hin aus einem ableitfähigen Material gebildet ist oder dass das gesamte Lackiergas-Zuleitungssystem in einer explosionsgefährdeten Umgebung betrieben wird, sämtliche Komponenten des Lackiergas-Zuleitungssystem durch Überdruckkapselung und/oder druckfeste Kapselung zündgeschützt ausgeführt sind und der erste Druckschlauch nach außen hin aus einem ableitfähigen Material gebildet ist. Hierdurch ist es mit geringem Aufwand möglich, ein Lackiergas-Zuleitungssystem derart auszubilden, dass dieses die Anforderungen an den Explosionsschutz erfüllt und somit als ganzes oder zu Teilen in explosionsgefährdeten Umgebungen betrieben werden kann.

Bei der erfindungsgemäßen Anlage zum Lackieren, welche eine Druckgasquelle, welche insbesondere feuchte Luft oder ionisierte Luft zur Verfügung stellt, ein Lackiergase-Zuleitungssystem, eine Lackierpistole zum Versprühen eines Lacks und eine Entwässerungsstation umfasst, ist es vorgesehen, dass ein erster Druckschlauch des Lackiergas-Zuleitungssystems im Betrieb der Anlage wahlweise an die Lackierpistole oder an die Entwässerungsstation oder mittels eines T-Stücks, insbesondere unter Zwischenschaltung eines weiteren Druckschlauchs an die Lackierpistole und/oder an die Entwässerungsstation angeschlossen werden kann und/oder dass es insbesondere auch vorgesehen sein kann, dass vorzugsweise beim Einsatz von feuchter Luft als Druckgas der erste Druckschlauch über das T-Stück insbesondere unter Zwischenschaltung einer Atemluftaufbereitungseinrichtung an eine Atemschutzmaske angeschlossen ist und/oder dass der erste Druckschlauch über das T-Stück unter Zwischenschaltung einer Druckluftaufbereitungseinrichtung an ein oder mehrere mittels Druckluft kühlbare Kleidungsstücke angeschlossen ist. Hierdurch ist es möglich, den Druckschlauch auf einfache Weise wirksam zu entwässern, wenn keine Lackiertätigkeit ausgeführt wird. Weiterhin ist es hierdurch insbesondere auch möglich, über den Druckschlauch Atemluft zur Versorgung einer Atemschutzmaske zur Verfügung zu stellen. Es kann vorgesehen sein, dass die Atemluft durch eine Befeuchtung der abgezweigten Druckluft aufbereitet wird und/oder dass die Atemluft durch eine Entfeuchtung der abgezweigten Druckluft aufbereitet wird und/oder dass die Atemluft durch eine Erwärmung der abgezweigten Luftaufbereitet wird und/oder dass die Atemluft durch eine Kühlung der abgezweigten Luft aufbereitet wird. Besonders vorteilhaft ist eine Atemluftversorgung bei einer Verwendung von feuchter Druckluft, da hier eine Atemluftaufbereitung nur in geringem Umfang erfolgen muss. Ebenso ist es hierdurch insbesondere auch möglich, die abgezweigte Druckluft zur Kühlung von Kleidung zu verwendet. Somit wird ein Verschlauchungsaufwand zur Bereitstellung von Atemluft oder Kühlluft für die Kleidung reduziert.

Es ist vorgesehen, dass das Lackiergas-Zuleitungssystem der Anlage nach wenigstens einem der Ansprüche 1 bis 12 ausgebildet ist und den Verteiler und den ersten Druckschlauch umfasst. Hierdurch ergeben sich die zu den jeweiligen Ansprüchen angeführten Vorteile in Kombination mit der oben genannten Entwässerungsfunktion. Dies bedeutet, dass einer Bildung von Kondensat besonders wirksam vorgebeugt werden kann und dass aber auch der Energieverbrauch der Heizsonde reduziert werden kann, da das Kondenswasser über die Entwässerungsstation wirksam abgeführt werden kann, wenn keine Lackiertätigkeit ausgeführt wird und somit nicht weiter auf Temperatur gehalten werden muss bzw. durch eine Erhöhung der Temperatur gasförmig gehalten werden muss. Es ist auch vorgesehen, über den ersten Druckschlauch Druckgas in Form von feuchter Luft mit einer relativen Feuchte von über 40% oder über den ersten Druckschlauch Druckgas in Form von ionisierter Luft oder in Form von N2 oder mit N2 angereichertem Druckgas zuzuleiten und insbesondere vorzusehen, dass die Anlage und insbesondere das Lackiergas-Zuleitungssystem oder insbesondere der Verteiler eine Umschalteinrichtung umfasst, welche wahlweise auf einen Zustrom von feuchter Luft oder auf einen Zustrom von ionisiertem Druckgas geschaltet ist. Hierdurch können unterschiedlichste Lackieraufgaben mit optimalen Ergebnis ausgeführt werden. Auch ein manueller Wechsel des Druckgases kann vorgesehen sein, in dem das Lackiergas-Zuleitungssystem an eine andere Druckgasquelle angeschlossen wird. Die Möglichkeit des automatischen Umschaltens macht es möglich, mit minimalem Aufwand zwischen unterschiedlichen Lackierprozessen, welche jeweils feuchte Luft oder ionisierte Luft oder eine andere Form von Druckluft benötigen oder Stickstoff, mit geringem Zeitaufwand zu wechseln. Weiterhin lässt sich hierdurch ein gewünschtes Druckgas zum Anblasen von zu lackierenden Bauteilen auswählen.

Bei der Anlage kann auch vorgesehen sein, dass der Verteiler
- entweder zwischen der Druckgasquelle und dem ersten Druckschlauch angeordnet und unmittelbar an die Druckgasquelle angeschlossen ist
- oder dass der Verteiler zwischen einem/einer von der Druckgasquelle kommenden zweiten Druckschlauch oder Druckleitung und dem ersten Druckschlauch angeordnet ist
- wobei es insbesondere vorgesehen ist, dass die Lackiergas-Zuleitungseinrichtung ein Umschaltventil umfasst, welches an den Verteiler angeschlossen ist und an welches wenigstens zwei Druckgasquellen angeschlossen sind, welche unterschiedliche Druckgase bereitstellen.

Hierdurch lassen sich unterschiedliche Anlagentypen durch das Lackiergas-Zuleitungssystem aufwerten, da diese über den zweiten Druckschlauch flexibel an eine vorhandene Druckgasquelle angeschlossen werden kann oder auch Druckgase gemischt werden können.

Schließlich kann es auch vorgesehen sein, dass die Heizsonde sich von dem Anschlussstück aus über mindestens 50%, insbesondere 75% und bevorzugt mindestens 90% einer Länge des ersten Druckschlauchs erstreckt. Hierdurch kann das in dem ersten Druckschlauch strömende oder befindliche Druckgas optimal auf Temperatur gehalten oder erwärmt werden.

Bei einem besonders vorteilhaften Verfahren zum Betrieb einer Anlage zum Lackieren, bei welchem die Anlage nach wenigstens einem der vorhergehenden Ansprüche 13 bis 20 ausgebildet ist,
ist es vorgesehen,
- dass vor Beginn eines ersten Lackiervorgangs die Lackierpistole an den ersten, insbesondere entwässerten Druckschlauch gekuppelt wird,
- dass der Lackiervorgang durchgeführt wird,
- dass nach Abschluss des ersten Lackiervorgangs und mit Beginn einer Lackierpause die Lackierpistole von dem ersten Druckschlauch abgekuppelt wird und mit der Entwässerungsstation verbunden werden kann,
- dass während der erste Druckschlauch mit der Entwässerungsstation verbunden ist sich in dem ersten Druckschlauch bildendes Kondenswasser über die Entwässerungsstation aus dem ersten Druckschlauch abgeführt werden kann,
- dass nach Abschluss der Lackierpause und vor Beginn eines zweiten Lackiervorgangs der erste Druckschlauch von der Entwässerungsstation abgekuppelt wird und die Lackierpistole wieder an den ersten Druckschlauch angekuppelt wird.

Durch diese Verfahren kann eine Ansammlung von Kondensat während des Ruhens der Lackiertätigkeit wirksam und kostengünstig vermieden werden. Insbesondere lässt sich dieses Verfahren auch bei Anlagen anwenden, welche nicht mit einer Heizsonde zur Unterbindung von Bildung von Kondensat ausgestattet sind. Zur Anwendung des Verfahrens ist bei solchen Anlagen lediglich die Anschaffung einer Entwässerungsstation erforderlich. Mit diesem Verfahren können insbesondere auch Lacke der Luft- und Raumfahrtindustrie, welche eine Einhaltung eines bestimmten Prozessfensters bezüglich der Luftfeuchtigkeit erfordern, vorschriftsgemäß angewandt werden. Bei dem erfindungsgemäßen verfahren kann alternativ zum Ankuppeln an die Entwässerungsstation ein manuelles oder automatisches Entwässern über die Kupplung und insbesondere über die Lackierpistole erfolgen.

Als Ergänzung des Verfahrens zum Betrieb einer Anlage zum Lackieren ist es auch vorgesehen, dass vor der Durchführung des Lackiervorgangs zu lackierende Metallteile oder Kunststoffteile durch Anblasen mit über den ersten Druckschlauch zugeführter Luft zur Vorbereitung auf den Lackierprozess statisch entladen werden, wobei hierzu insbesondere Druckluft oder warme Druckluft oder ionisierte Druckluft zugeführt wird, wobei es insbesondere vorgesehen ist, dass eine Ionisierung durch eine Ionisationseinrichtung ausgeführt wird, die über einen Verteiler an den ersten Druckschlauch angeschlossen ist. Hierdurch ist es möglich, den Lackierprozess ohne anlagentechnischen Aufwand oder mit minimalem anlagentechnischem Aufwand zu optimieren. Es ist auch vorgesehen, dass der Lackiervorgang mit ionisiertem Druckgas durchgeführt wird.

Unter einem Druckgas sind im Sinne der Erfindung im weiteren Sinne sowohl Druckluft als auch Druckgase anderer Art, insbesondere Stickstoff oder Druckgas-Gemische zu verstehen, welche insbesondere auch mit hohen Feuchtigkeitsanteilen versehen werden können und im Lackierprozess Einsatz finden.

Der Begriff Zündschutzart ist eine Bezeichnung aus dem Explosionsschutz, der für verschiedene Konstruktionsprinzipien in diesem Bereich steht. Hinter jeder Zündschutzart steckt die Grundidee, das Risiko des gleichzeitigen Vorhandenseins einer explosionsfähigen Atmosphäre und von Zündquellen zu minimieren.

Die Zündschutzart Überdruckkapselung (Ex-p) ermöglicht es, nicht explosionsgeschützte Geräte in explosionsgefährdeten Bereichen zu betreiben. Der Zündschutzart Überdruckkapselung liegt der Gedanke zugrunde, explosionsfähige Gasgemische von den eingesetzten nicht-Ex-Geräten fernzuhalten. Im Sinn der Erfindung wird unter der Zündschutzart "Überdruckkapselung" - abgekürzt Ex-p - ein Zündschutz verstanden, welcher auf einem Betrieb nicht explosionsgeschützter Geräte in einem überdruckgekapselten Gehäuse beruht. Hierbei wird das Gehäuse durch einen dauerhaft in einem Inneren des Gehäuses vorhandenen Überdruck vor einem Eindringen von eventuell in der Umgebung des Gehäuses vorliegenden explosionsfähigen Atmosphären geschützt. Durch eine Spülung des Geräts vor einer Inbetriebnahme und/oder nach einer Betriebsstörung wird eventuell in dem Inneren des Gehäuses vorhandenes zündfähiges Gas-/Luftgemisch entfernt. Dies kann manuell oder auch automatisiert erfolgen.

Im Sinne der Erfindung wird unter der Zündschutzart "druckfeste Kapselung"- abgekürzt Ex d- ein Zündschutz verstanden, welcher auf einem Einschluss einer potentiell in einem Gehäuseinneren auftretenden Explosion beruht. Entsprechend ist ein Gehäuse explosionsdruckfest ausgelegt und weist zünddurchschlagsichere Spalte an allen Gehäuseöffnungen auf. Weiterhin ist beachtet, dass eine Oberflächentemperatur des Gehäuses auch bei Auftreten eines zu erwartenden Fehlers unter der Zündtemperatur der umgebenden explosionsfähigen Atmosphäre liegt. Die Anforderungen an Betriebsmittel, welche dieser Zündschutzart entsprechen, sind in der Norm EN 60079-1 beschrieben.

Im Sinne der Erfindung wird unter einem ableitfähigen Gegenstand ein Gegenstand verstanden, welcher einen höheren elektrischen Widerstand als leitfähige Gegenstände hat, aber nicht gefährlich aufgeladen werden, wenn dieser Kontakt zu Erde aufweist und auch keinen stark ladungserzeugenden Prozessen ausgesetzt ist. Insbesondere kann es sich hierbei um einen ableitfähigen Gegenstand mit einem maximalen Widerstand von 1 MΩ handeln.

Unter einer ATEX-Konformität wird im Sinne der Erfindung verstanden, dass das Lackiergas-Zuleitungssystem mit seinem Verteiler und seinem daran angeschlossenen Druckschlauch, welcher zu einer Lackierpistole führt, sowie seiner Heizsonde durch seinen Druckschalter und seine mit dem Druckschlauch verbundene Rückströmsicherung und seinen ableitfähigen Druckschlauch sowie zusätzlich wahlweise auch durch seinen Regler für Spülluft und/oder manuelle Spülung derart ausgebildet ist, dass die ATEX Richtlinie 94/9/EG (Atex 95) oder eine vergleichbare Richtlinie erfüllt ist und/oder dass ein Geräteschutz durch Überdruckkapselung entsprechend wenigstens einem der Schutzniveaus "pyb" und/oder pxb" und/oder "pzc" erfüllt ist. Im Gefahrenfall, welcher durch ein Absinken des Drucks in dem ersten Druckschlauch detektiert wird, ist dann nach einem Abschalten der Heizsonde und einer unter Umständen vorhandenen Ionisierungseinrichtung ein manuelles oder automatisiertes Spülen des Lackiergas-Zuleitungssystems möglich.

Weitere Einzelheiten der Erfindung werden in der Zeichnung anhand von schematisch dargestellten Ausführungsbeispielen beschrieben. Die Figurenblätter 1 und 2 zeigen verschiedene Ausführungsvarianten der oben beschriebenen Erfindung.

Hierbei zeigt:
- Figur 1:: eine schematische Ansicht einer ersten Ausführungsvariante eines Lackiergas-Zuleitungssystems;
- Figur 2:: eine schematische Ansicht einer zweiten Ausführungsvariante eines Lackiergas-Zuleitungssystems;
- Figur 3:: eine schematische Ansicht einer dritten Ausführungsvariante eines Lackiergas-Zuleitungssystems;
- Figur 4:: eine schematische Seitenansicht einer ersten Anlage zum Lackieren und
- Figur 5:: eine schematische Seitenansicht einer zweiten Anlage zum Lackieren.

In der Figur 1 ist eine erste Ausführungsvariante eines Lackiergas-Zuleitungssystems 101 in schematischer Ansicht gezeigt. Dieses umfasst einen Verteiler, an welchen eine erste Ausführungsvariante eines ersten Druckschlauchs 151 angeschlossen ist. Der Verteiler 102 umfasst ein Anschlussstück 103 und eine Steckereinheit 104. Das Anschlussstück 103 umfasst einen ersten Hals 105, einen zweiten Hals 106 und einen dritten Hals 107. Die Steckereinheit 104 umfasst einen Kopf 108, mit welchem die Steckereinheit 104 mit einem freien Ende 105a des ersten Halses 105 lösbar verbunden ist.

Die Steckereinheit 104 und das Anschlussstück 103 sind derart verbunden, dass ein Innenraum 109 des Anschlussstücks 103 derart verschlossen ist und dass der Innenraum 109 durch den Kopf 108 der Steckereinheit 104 derart abgedichtet ist, dass diesen ein Druckgas DG mit einem Druck von bis zu 20 bar durchströmen kann. Die Steckereinheit 104 umfasst eine Heizsonde 110. Ein freies Ende 106a des zweiten Halses 106 ist als Schlauchanschluss 111 ausgebildet ist, an welchen der zu einer nicht dargestellten Lackierpistole führende erste Druckschlauch 151 angeschlossen ist. Gemäß einer Ausführungsvariante ist es vorgesehen, dass die Steckereinheit 104 und das Anschlussstück 103 einteilig, als ein aus einem Material gefertigtes Bauteil ausgebildet sind.

Ein freies Ende 107a des dritten Halses 107 ist als Anschluss 112 ausgebildet, an welchen eine nicht dargestellte Druckgasquelle unter Zwischenschaltung eines zweiten Druckschlauchs 161 angeschlossen ist. Hierbei kann es alternativ auch vorgesehen sein, den Verteiler 102 direkt an die Druckgasquelle anzuschließen. Die Heizsonde 110 ist als flexibles Element ausgebildet, welches sich einem Verlauf des ersten Druckschlauchs 151 anpasst.

Die Heizsonde 110 ist als elektrische Heizsonde 113 in Form eines Heizkabels 114 ausgebildet. Mit einer strichpunktierten Linie ist in der Figur 1 eine Wand 171 angedeutet, welche eine rechts von der Wand 171 liegende explosionsgefährdete Umgebung Raum 172 von einer links neben der Wand 171 liegenden nicht explosionsgefährdeten Umgebung 173 voneinander trennt. Hierbei sind der erste Druckschlauch 151 und die darin verlaufende Heizsonde 110 durch die Wand 171 hindurchgeführt, so dass der Verteiler 102 in der nicht explosionsgefährdeten Umgebung 172 angeordnet ist und somit technisch einfacher und damit kostengünstiger ausgeführt sein kann. Vor der oben erwähnten, nicht dargestellten Lackierpistole ist an einem dem Schlauchanschluss 111 gegenüber liegenden Ende 151b des Druckschlauchs 151 eine Rückströmsicherung 180 angeordnet. Diese verhindert insbesondere auch in einem drucklosen oder druckschwachen Zustand des ersten Druckschlauchs 151 ein ungewünschtes Einströmen von ggf. explosionsfähiger Umgebungsluft z.B. über die Lackierpistole. Durch diese Rückströmsicherung 180 ist auch verhindert, dass Druckgas DG entgegen einer Strömungsrichtung x zurückströmt. Weiterhin ist der erste Druckschlauch 151 durch eine Gummiummantelung ableitfähig ausgebildet. Alternativ ist es auch vorgesehen, den Gummischlauch als Vollgummischlauch auszubilden. Der Verteiler 101 umfasst auch einen Regler 181 für Spülluft.

Das Lackiergas-Zuleitungssystem 101 umfasst eine Verlängerung 115, welche an das freie Ende 107a des dritten Halses 107 des Verteilers 102 angeschlossen ist und in der vorliegenden Ausführungsvariante durch den zweiten Druckschlauch 161 gebildet ist. Weiterhin umfasst das Lackiergas-Zuleitungssystem 101 einen Druckschalter 116, welcher an der Verlängerung 115 montiert ist. Alternativ kann der Druckschalter auch in anderen Bereichen des Lackiergas-Zuleitungssystems montiert sein. Der Druckschalter 116 detektiert über einen Innenraum 117 des Verteilers 102 einen in dem Druckschlauch 151 vorhandenen Gasdruck. Der erwähnte Regler 181 ermöglicht z.B. dann, wenn der Druckschalter 116 einen Druck von z.B. unter 0,5 bar detektiert und ein Abschalten des Lackiergas-Zuleitungssystems 101 veranlasst hat, eine automatisches Spülen mit Druckgas DG. Alternativ kann statt des Reglers 181 und des Druckschalters 116 auch nur ein Druckschalter vorhanden sein, wobei in einem derartigen Fall ein Spülen manuell ausgeführt wird.

Das Lackiergas-Zuleitungssystem 101 umfasst ein Sicherheitsüberdruckventil 118, wobei durch das Sicherheitsüberdruckventil 118 eine Verbindung zwischen dem Innenraum 117 des Verteilers 102 und einer Umgebung U hergestellt ist.

Das Lackiergas-Zuleitungssystem 101 umfasst auch einen Druckregler 119, wobei der Druckregler 119 an die Verlängerung 115 angeschlossen ist. Alternativ ist es auch vorgesehen, den Druckregler an den dritten Hals anzuschließen.

Die Heizsonde 110 erstreckt sich bezogen auf ihre gesamte Länge L110 im verbauten Zustand mit mehr als ihrer halben Länge HL110 über das freie Ende 106a des zweiten Halses 106 hinaus in den Druckschlauch 151 hinein.

Das Anschlussstück 103 ist derart ausgebildet, dass eine Längsachse LA105 des ersten Halses 105 und eine Längsachse LA106 des zweiten Halses 106 eine gemeinsame Längsachse A156 bilden und eine Längsachse LA107 des dritten Halses 107 rechtwinklig zu der gemeinsamen Längsachse A156 des ersten und des zweiten Halses 105, 106 angeordnet ist.

Entsprechend ist das Anschlussstück 103 als T-Stück ausgebildet ist, bei welchem der dritte Hals 107 mit seiner Längsachse LA107 rechtwinklig zu der gemeinsamen Längsachse LA156 der anderen beiden Hälse 105, 106 angeordnet ist.

In der Figur 2 ist eine zweite Ausführungsvariante eines Lackiergas-Zuleitungssystem 201 in schematischer Ansicht gezeigt. Hier ist ein Verteiler 202 an eine zweite Ausführungsvariante eines ersten Druckschlauchs 251 angeschlossen. Grundsätzlich wird zu dieser zweiten Ausführungsvariante auf die Beschreibung zu der Figur 1 verwiesen. Hierbei korrespondieren die zu der Figur 1 angegebenen Bezugszeichen jeweils mit den um jeweils 100 erhöhten Bezugszeichen der Figur 2. Im Unterschied zu der in der Figur 1 gezeigten Ausführungsvariante ist eine Heizsonde 210 als eine durch ein Gas beheizte Gas-Heizsonde 213 in Form einer Heizleitung 214 ausgebildet und derart ausgeführt, dass die Richtlinie 94/9/EG (Atex 95) erfüllt ist und somit der Verteiler 202 in einer explosionsgefährdeten Umgebung 272 untergebracht werden kann. Entsprechend ist auch ein Druckschalter 216 derart verbaut, dass die Richtlinie 94/9/EG (Atex 95) erfüllt ist.

Gemäß einer Ausführungsvariante ist es vorgesehen, dass die Steckereinheit 204 und das Anschlussstück 203 einteilig, als aus einem Material gefertigtes Bauteil ausgebildet sind.

Vor der oben erwähnten, nicht dargestellten Lackierpistole ist an einem dem Schlauchanschluss 211 gegenüber liegenden Ende 151b des Druckschlauchs 251 eine Rückströmsicherung 280 angeordnet. Diese verhindert in einem drucklosen oder druckschwachen Zustand ein Einströmen von Umgebungsluft. Durch diese Rückströmsicherung 280 ist auch verhindert, dass Druckgas DG entgegen einer Strömungsrichtung x zurückströmt. Der Verteiler 201 umfasst auch einen Regler 281 für Spülluft, wobei der Regler 281 bei zu geringem Druck ein Signal von dem Druckschalter 216 erhält und dann für ein automatisches Spülen durch eine Spülvorrichtung sorgt. Hierbei besteht ATEX-Konformität.

In der Figur 3 ist eine dritte Ausführungsvariante eines Lackiergas-Zuleitungssystem 301 in schematischer Ansicht gezeigt, wobei ein Verteiler 302 an eine dritte Ausführungsvariante eines ersten Druckschlauchs 351 angeschlossen ist. Grundsätzlich wird zu dieser dritten Ausführungsvariante auf die Beschreibung zu der Figur 1 verwiesen. Hierbei korrespondieren die zu der Figur 1 angegebenen Bezugszeichen jeweils mit den um jeweils 200 erhöhten Bezugszeichen der Figur **3****.** Im Unterschied zu der Figur 1 ist eine Heizsonde 310 als durch eine Flüssigkeit beheizte Heizsonde 313 in Form eines Heizschlauchs 314 ausgebildet. Weiterhin bilden eine Längsachse L305 eines ersten Halses 305 und eine Längsachse L307 eines dritten Halses 307 eine gemeinsame Längsachse LA357 und eine Längsachse L306 des zweiten Halses 306 ist rechtwinklig zu der gemeinsamen Längsachse LA357 des ersten und des dritten Halses 305, 307 angeordnet. Die erwähnte Heizsonde 310 ist in einen Mantel M351 des ersten Druckschlauchs 351 integriert und verläuft in diesem entlang seiner Längserstreckung. Alternativ ist es auch vorgesehen, dass die Heizsonde spiralförmig umlaufend in Richtung der Längserstreckung des ersten Druckschlauchs verläuft. Bei beiden Ausführungsvarianten kann es auch vorgesehen sein, dass die Heizsonde innerhalb des Mantels in einem Innenraum des ersten Druckschlauchs verläuft.

Gemäß einer Ausführungsvariante ist es vorgesehen, dass die Steckereinheit 304 und das Anschlussstück 303 einteilig, als aus einem Material gefertigtes Bauteil ausgebildet sind.

Vor der oben erwähnten, nicht dargestellten Lackierpistole ist an einem dem Schlauchanschluss 311 gegenüber liegenden Ende 351b des Druckschlauchs 351 eine Rückströmsicherung 380 angeordnet. Diese verhindert in einem drucklosen oder druckschwachen Zustand ein Einströmen von Umgebungsluft **z.B.** über die Lackierpistole. Durch diese Rückströmsicherung 380 ist auch verhindert, dass Druckgas DG entgegen einer Strömungsrichtung x zurückströmt. Der Verteiler 301 umfasst auch einen Regler 381 für Spülluft, wobei der Regler 381 bei zu geringem Druck ein Signal von dem Druckschalter 316 erhält und dann für ein automatisches Spülen durch eine Spülvorrichtung sorgt. Hierbei besteht ATEX-Konformität.

In der Figur 4 ist eine schematische Seitenansicht einer ersten Anlage 1.1 zum Lackieren gezeigt. Die erste Anlage 1.1 umfasst eine Druckgasquelle 2 für Druckgas **3.** Bei dem Druckgas 3 handelt es sich um feuchtes Druckgas mit einer relativen Feuchte von über 40%. Die Anlage 1.1 umfasst ein erstes Lackiergas-Zuleitungssystem LZ1, welches einen Verteiler 7 und einen ersten Druckschlauch 4 umfasst und welches im Detail entsprechend einem der vorhergehend beschrieben Lackiergas-Zuleitungssysteme ausgeführt sein kann. Weiterhin umfasst die Anlage 1.1 eine Lackierpistole 5 zum Versprühen eines Lacks und kann, wie gezeigt, eine Entwässerungsstation 6 zum Entwässern des Druckschlauchs 4 umfassen. Hierbei ist der Druckschlauch 4 im Betrieb der Anlage 1.1 wahlweise an die Lackierpistole 5 oder an die Entwässerungsstation 6 angeschlossen.

Bei Bedarf kann eine händische Entwässerung des Druckschlauchs 4 dadurch erfolgen, dass vor dem Start eines Lackiervorgangs zunächst ohne Farb- bzw. Lackzufuhr Druckluft 3 durch die Lackierpistole 5 abgeblasen wird. Hierbei ist die Lackierpistole 5 derart ausgerichtet, dass an einem nicht dargestellten, zu lackierenden Bauteil vorbeigeblasen wird.

Optional kann es auch vorgesehen sein, dass der Druckschlauch 4 über ein T-Stück an eine Atemschutzmaske 23 angeschlossen ist. Dies kann unter Zwischenschaltung einer Atemluftaufbereitungseinrichtung 22 erfolgen.

Der Verteiler 7 ist zwischen der Druckgasquelle 2 und dem Druckschlauch 4 angeordnet und damit unmittelbar an den Druckschlauch 4 angeschlossen. Alternativ kann der Verteiler 7 entweder über einen zweiten, nicht dargestellten Druckschlauch an die Druckgasquelle 2 angeschlossen sein oder auch direkt an die Druckgasquelle angeschlossen sein.

Weiterhin umfasst der Verteiler 7 ein Anschlussstück 8 und eine Heizsonde 9, wobei sich die Heizsonde 9 von dem Anschlussstück 8 aus über eine Länge L4 des ersten Druckschlauchs 4 erstreckt.

Der erste Druckschlauch 4 ist mit einem ersten Ende 4a über den Verteiler 7 mit der Druckgasquelle 2 verbunden und mit einem zweiten Ende 4b wahlweise mit der Lackierpistole 5 oder der Entwässerungsstation 6 verbunden. Gemäß einer nicht dargestellten Ausführungsvariante kann der Druckschlauch mit seinem zweiten Ende über ein T-Stück auch mit der Lackierpistole und der Entwässerungsstation verbunden sein. Hierzu umfasst der erste Druckschlauch 4 an seinem zweiten Ende 4b eine Schlauchkupplung K4b und hierzu umfasst die Lackierpistole 5 eine auf die Schlauchkupplung K4b angepasste Pistolenkupplung K5 und die Entwässerungsstation 6 eine auf die Schlauchkupplung K4b angepasste Kupplung K6. Die Entwässerungsstation 6 weist eine sogenannte "Bluterfunktion" auf, mittels derer bei ruhender Lackierfunktion eine kontinuierliche Gasdurchströmung und damit eine kontinuierliche Entwässerung des ersten Druckschlauchs 4 realisierbar ist. Die Heizsonde 9 umläuft den Druckschlauch 4 spiralähnlich und bildet eine Schlauchheizung. Diese Heizsonde 9 kann auch entsprechend den Ausführungen zu den Figuren 1 bis 3 als in dem Druckschlauch 4 verlaufende, innenliegende Heizsonde 9 oder als in einen in der schematischen Darstellung nicht näher bezeichneten Mantel des Druckschlauchs 4 eingebettete Heizsonde 9 ausgebildet sein. Mittels der Heizsonde 9 kann ein Heizen elektrisch, mit Heizgas oder ein Heizen mit Heißwasser erfolgen. Hierbei weist die Heizsonde ATEX-Konformität auf. Bezüglich detaillierter Bauformen des Verteilers und dessen Heizsonde wird auf die Beschreibung der Figuren 1 bis 3 verwiesen. Die in der Figur 4 gezeigte erste Anlage 1.1 kann mit jedem in der Figurenbeschreibung beschriebenen oder sich aus den Ansprüchen ergebenden Lackiergas-Zuleitungssystem kombiniert werden.

Die erste Anlage 1.1 umfasst eine Rückströmsicherung 20. Diese ist in einem Bereich des zweiten Endes 4b des ersten Druckschlauchs 4 angeordnet. Durch diese Rückströmsicherung 20 ist verhindert, dass Druckgas DG entgegen einer Strömungsrichtung x in den Druckschlauch 4 zurückströmt. Weiterhin umfasst die erste Anlage 1.1 einen Druckschalter 16, mittels welchem ein Druck in einem Innenraum des Druckschlauchs 4 überwacht wird. Weiterhin kann das erste Lackierluft-Zuleitungssystem LZ1 der ersten Anlage 1.1 einen Regler 21 für Spülluft umfassen, wobei der Regler 21 bei zu geringem Druck ein Signal von dem Druckschalter 16 erhält und dann für ein automatisches Spülen durch eine Spülvorrichtung sorgt. Für die Komponenten der ersten Anlage 1.1 besteht ATEX-Konformität.

In der Figur 5 ist eine schematische Seitenansicht einer zweiten Anlage 1.2 zum Lackieren gezeigt. Die zweite Anlage 1.2 umfasst eine Druckgasquelle 2 für Druckgas **3.** Bei dem Druckgase 3 handelt es sich entweder um ionisiertes Druckgas, insbesondere um ionisierte Druckluft oder um ionisierten Stickstoff oder um mit Stickstoff angereicherte ionisierte Druckluft oder um ionisiertes Kohlendioxid oder um ein nicht ionisiertes Druckgas. Die zweite Anlage 1.2 umfasst ein zweites Lackiergas-Zuleitungssystem LZ2, welches einen Verteiler 7 und einen ersten Druckschlauch 4 umfasst und welches im Detail zumindest teilweise entsprechend einem der vorhergehend beschrieben Lackiergas-Zuleitungssysteme ausgeführt sein kann. Weiterhin umfasst die zweite Anlage 1.2 eine Lackierpistole 5 zum Versprühen eines Lacks. Hierbei ist der Druckschlauch 4 im Betrieb der zweiten Anlage 1.2 an die Lackierpistole 5 angeschlossen. Optional ist es auch vorgesehen, dass der Druckschlauch 4 über ein T-Stück an eine Atemschutzmaske 23 angeschlossen ist. Dies kann unter Zwischenschaltung einer Atemluftaufbereitungseinrichtung 22 erfolgen.

Bei Bedarf kann eine händische Entwässerung des Druckschlauchs 4 dadurch erfolgen, dass vor dem Start eines Lackiervorgangs zunächst ohne Farb- bzw. Lackzufuhr Druckluft 3 durch die Lackierpistole 5 abgeblasen wird. Hierbei ist die Lackierpistole 5 derart ausgerichtet, dass an einem nicht dargestellten, zu lackierenden Bauteil vorbeigeblasen wird.

Der Verteiler 7 ist zwischen der Druckgasquelle 2 und dem Druckschlauch 4 angeordnet und damit unmittelbar an den Druckschlauch 4 angeschlossen. Alternativ kann der Verteiler 7 entweder über einen zweiten, nicht dargestellten Druckschlauch an die Druckgasquelle 2 angeschlossen sein oder auch direkt an die Druckgasquelle angeschlossen sein.

Weiterhin umfasst der Verteiler 7 ein Anschlussstück 8 und eine Heizsonde 9, wobei sich die Heizsonde 9 von dem Anschlussstück 8 aus über eine Länge L4 des ersten Druckschlauchs 4 erstreckt.

Der erste Druckschlauch 4 ist mit einem ersten Ende 4a über den Verteiler 7 mit der Druckgasquelle 2 verbunden und mit einem zweiten Ende 4b lösbar an die Lackierpistole 5 angeschlossen. Hierzu umfasst der erste Druckschlauch 4 an seinem zweiten Ende 4b eine Schlauchkupplung K4b und hierzu umfasst die Lackierpistole 5 eine auf die Schlauchkupplung K4b angepasste Pistolenkupplung K5. Die Heizsonde 9 ist als elektrische Heizsonde ausgebildet und verläuft entlang der Längsachse in einem Innenraum 4i des Druckschlauchs 4. Ein Mantel 4m, welcher den Druckschlauchs 4 bildet, ist aus einem ableitfähigen Material, insbesondere aus Gummi ausgebildet ist. Somit weist die zweite Anlage 1.2 in einer explosionsgefährdeten Umgebung 72 ATEX-Konformität auf. Insbesondere weist die Anlage 1.2 eine ATEX-Konformität gemäß Überdruckkapselung auf, wobei insbesondere ein Schutzniveau pxb oder pyb oder pzc erreicht wird. Der Verteiler 7 kann zumindest in Teilen entsprechend der Beschreibung zu der Figuren 1 bis 3 ausgeführt sein.

Die zweite Anlage 1.2 umfasst eine Rückströmsicherung 20. Diese ist in einem Bereich des zweiten Endes 4b des ersten Druckschlauchs 4 angeordnet. Durch diese Rückströmsicherung 20 ist verhindert, dass insbesondere über die Lackierpistole 5 Gas entgegen einer Strömungsrichtung x in den Druckschlauch 4 einströmt. Weiterhin umfasst das Lackierluft-Zuleitungssystem LZ2 der zweiten Anlage 1.2 einen Druckschalter 16, welcher einen in dem Innenraum 4i des Druckschlauchs 4 vorherrschenden Druck überwacht und bei einem Abfall des Drucks unter z.B. 0,5 bar sowohl eine Abschaltung der Heizsonde 9 als auch eine Abschaltung einer Ionisierungseinrichtung 50 bewirkt. Hierbei ist die Ionisierungseinrichtung 50 in der Figur 5 nur schematisch dargestellt und kann alternativ sowohl vor dem Druckschlauch 4 als auch in dem Druckschlauch 4, als auch nach dem Druckschlauch 4 angeordnet sein. Weiterhin umfasst die zweite Anlage 1.2 entweder einen Regler 21 für Spülluft oder einen Reset-Schalter 51, so dass nach einem durch den Druckschalter bewirkten Abschalten eine Spülung des Druckschlauchs 4 entweder automatisiert erfolgt und die zweite Anlage 1.2 automatisch neu gestartet wird oder ein Spülen manuell erfolgt und die zweite Anlage 1.2 danach manuell über den Reset-Schalter 51 neu gestartet wird.

Auf der Basis der zu der Figur 4 beschriebenen ersten Anlage 1.1 oder auf der Basis der zu der Figur 5 beschriebenen zweiten Anlage 1.2 sieht ein Verfahren zum Betrieb der ersten Anlage 1.1 bzw. der zweite Anlage 1.2 zum Lackieren vor:
- dass vor Beginn eines ersten Lackiervorgangs die Lackierpistole 5 an den ersten Druckschlauch 4 gekuppelt wird,
- dass der Lackiervorgang durchgeführt wird,
- dass nach Abschluss des ersten Lackiervorgangs und mit Beginn einer Lackierpause die Lackierpistole 5 von dem ersten Druckschlauch 4 abgekuppelt wird und mit der Entwässerungsstation 6 verbunden werden kann,
- dass während der erste Druckschlauch 4 mit der Entwässerungsstation 6 verbunden ist sich in dem ersten Druckschlauch 4 bildendes Kondenswasser über die Entwässerungsstation 6 aus dem ersten Druckschlauch 4 abgeführt wird,
- dass nach Abschluss der Lackierpause und vor Beginn eines zweiten Lackiervorgangs der erste Druckschlauch 4 von der Entwässerungsstation 6 abgekuppelt wird und die Lackierpistole 5 wieder an den Druckschlauch 4 angekuppelt wird.

Es ist insbesondere auch möglich die oben beispielhaft beschriebenen Anlagen 1.1 und 1.2 kombiniert als Anlage mit einem einzigen Druckschlauch auszuführen. Die Druckgasquelle kann hier wahlweise wenigstens eines der vorgenannten und nachgenannten Druckgase bereitstellen.

Für die Ausführungsvarianten der Figuren 1 bis 5 gilt, dass als Druckgas 3 bzw. Lackiergas dem Lackiergas-Zuleitungssystem 101 bzw. 201 bzw. 301 befeuchtete Luft oder warme befeuchtete Luft oder mit 1 bis 30 kV ionisierte Luft oder mit 1 bis 30 kV ionisierte warme Luft oder Stickstoff oder mit Stickstoff angereicherte Druckluft oder warmer Stickstoff oder mit Stickstoff angereicherte warme Druckluft oder Druckluft oder warme Druckluft oder ein anderes Druckgas wie **z.B.** Kohlendioxid zugeführt wird.

Durch eine Aktivierung der Schlauchheizung lässt sich das Druckgas erwärmen. Eine Auswahl zwischen Druckluft, ionisierter Druckluft, befeuchteter Druckluft, Stickstoff oder mit Stickstoff angereicherter Druckluft kann mittels einem entsprechenden Umschaltventil erfolgen. Somit kann die Anlage mit verschiedensten Druckgasen DG betrieben werden. Sofern Druckgas als ionisiertes Druckgas oder als befeuchtete Luft gewählt wird, können Metallteile oder Kunststoffteile, welche hiermit angeblasen werden, zur Vorbereitung auf den Lackierprozess statisch entladen werden. Eine Auswahl zwischen unterschiedlichen Druckgasen kann mittels eines Umschaltventils erfolgen. Sofern Druckgas als ionisiertes Druckgas oder als befeuchtete Luft gewählt und als Lackierluft verwendet wird, können Metallteile oder Kunststoffteile während eines Lackiervorgangs statisch entladen werden und/oder statisch nicht so stark aufgeladen werden wie durch die Verwendung von Luft als Druckgas.

Grundsätzlich gilt für alle Ausführungsvarianten des Lackiergas-Zuleitungssystem unabhängig von den oben stehenden Ausführungen, dass ATEX-Konformität besteht.

### Bezugszeichenliste:

- 1.1,1.2: erste/zweite Anlage
- 2: Druckgasquelle
- 3: Druckgas
- 4: erster Druckschlauch
- 4a: erstes Ende von 4
- 4b: zweites Ende von 4
- 4i: Innenraum von 4
- 4m: Mantel von 4
- 5: Lackierpistole
- 6: Entwässerungsstation
- 7: Verteiler
- 8: Anschlussstück
- 9: Heizsonde
- 16: Druckschalter
- 20: Rückströmsicherung
- 21: Regler für Spülluft
- 22: Atemluftaufbereitungseinrichtung
- 23: Atemschutzmaske
- 50: Ionisierungseinrichtung
- 51: Reset-Schalter
- 72: explosionsgefährdete Umgebung
- K4b: Schlauchkupplung
- K5: Pistolenkupplung
- K6: Kupplung
- LZ1,LZ2: erstes/zweites Lackiergas-Zuleitungssystem

- 101: Lackiergas-Zuleitungssystem
- 102: Verteiler
- 103: Anschlussstück von 102
- 104: Steckereinheit von 102
- 105: erster Hals von 103
- 105a: freies Ende von 105
- 106: zweiter Hals von 103
- 106a: freies Ende von 106
- 107: dritter Hals von 103
- 107a: freies Ende von 107
- 108: Kopf von 104
- 109: Innenraum von 103
- 110: Heizsonde
- 111: Schlauchanschluss
- 112: Anschluss
- 113: elektrische Heizsonde
- 114: Heizkabel
- 115: Verlängerung
- 116: Druckschalter
- 117: Innenraum von 102
- 118: Sicherheitsüberdruckventil
- 119: Druckregler
- 151: erster Druckschlauch
- 151b: Ende von 151
- 161: zweiter Druckschlauch
- 171: Wand
- 172: explosionsgefährdete Umgebung
- 173: nicht explosionsgefährdete Umgebung
- 180: Rückströmsicherung
- 181: Regler für Spülluft

- HL110: halbe Länge von 110
- L110: Länge von 110
- LA105: Längsachse von 105
- LA106: Längsachse von 106
- LA107: Längsachse von 107
- LA156: gemeinsame Achse von 105 und 106
- U: Umgebung
- 201: Lackiergas-Zuleitungssystem
- 202: Verteiler
- 203: Anschlussstück von 202
- 204: Steckereinheit von 202
- 205: erster Hals von 203
- 205a: freies Ende von 205
- 206: zweiter Hals von 203
- 206a: freies Ende von 206
- 207: dritter Hals von 203
- 207a: freies Ende von 207
- 208: Kopf von 204
- 209: Innenraum von 203
- 210: Heizsonde
- 211: Schlauchanschluss
- 212: Anschluss
- 213: Gas-Heizsonde
- 214: Heizleitung
- 215: Verlängerung
- 216: Druckschalter
- 217: Innenraum von 202
- 218: Sicherheitsüberdruckventil
- 219: Druckregler
- 251: erster Druckschlauch
- 251b: Ende von 251
- 261: zweiter Druckschlauch
- 272: explosionsgefährdete Umgebung
- 280: Rückströmsicherung
- 281: Regler für Spülluft

- LA205: Längsachse von 205
- LA206: Längsachse von 206
- LA207: Längsachse von 207
- LA256: gemeinsame Achse von 205 und 206

- 301: Lackiergas-Zuleitungssystem
- 302: Verteiler
- 303: Anschlussstück von 302
- 304: Steckereinheit von 302
- 305: erster Hals von 303
- 305a: freies Ende von 305
- 306: zweiter Hals von 303
- 306a: freies Ende von 306
- 307: dritter Hals von 303
- 307a: freies Ende von 307
- 308: Kopf von 304
- 309: Innenraum von 303
- 310: Heizsonde
- 311: Schlauchanschluss
- 312: Anschluss
- 313: mit Flüssigkeit beheizte Heizsonde
- 314: Heizschlauch
- 315: Verlängerung
- 316: Druckschalter
- 317: Innenraum von 302
- 318: Sicherheitsüberdruckventil
- 319: Druckregler
- 351: erster Druckschlauch
- 351b: Ende von 351
- 361: zweiter Druckschlauch
- 380: Rückströmsicherung
- 381: Regler für Spülluft

- LA357: gemeinsame Längsachse
- L305: Längsachse
- L306: Längsachse
- L307: Längsachse
- M351: Mantel von 351

- x: Strömungsrichtung

## Patentansprüche

1. Lackiergas-Zuleitungssystem (101; 201; 301; LZ1; LZ2) umfassend einen Verteiler (102; 202; 302; 7), wobei der Verteiler (102; 202; 302; 7) ein Anschlussstück (103; 203; 303) und eine Steckereinheit (104; 204; 304) umfasst,
- wobei das Anschlussstück (103; 203; 303) einen ersten Hals (105; 205; 305), einen zweiten Hals (106; 206; 306) und einen dritten Hals (107; 207; 307) umfasst,
- wobei die Steckereinheit (104; 204; 304) einen Kopf (108; 208; 308) umfasst, mit welchem die Steckereinheit (104; 204; 304) mit einem freien Ende (105a; 205a; 305a) des ersten Halses (105; 205; 305) verbunden ist,
- wobei die Steckereinheit (104; 204; 304) eine Heizsonde (110; 210; 310; 9) umfasst und
- wobei das freie Ende (106a; 206a; 306a) des zweiten Halses (106; 206; 306) als Schlauchanschluss (111; 211; 311) ausgebildet ist, **dadurch gekennzeichnet,**
- **dass** die Steckereinheit (104; 204; 304) und das Anschlussstück (103; 203; 303) derart verbunden sind, dass ein Innenraum (109; 209; 309) des Anschlussstücks (103; 203; 303) derart verschlossen ist und dass der Innenraum (103; 203; 303) durch den Kopf (108; 208; 308) der Steckereinheit (104; 204; 304) derart abgedichtet ist, dass diesen ein Druckgas (DG; 3) mit einem Druck von bis zu 20 bar durchströmen kann,
- **dass** sich die Heizsonde (110; 210; 310; 9) bei mit dem Anschlussstück (103; 203; 303) verbundener Steckereinheit (104; 204; 304) wenigstens mit ihrer halben Länge (HL110) über ein freies Ende (106a; 206a; 306a) des zweiten Halses (106; 206; 306) hinaus erstreckt.

2. Lackiergas-Zuleitungssystem nach Anspruch 1, **dadurch gekennzeichnet, dass** das Lackiergas-Zuleitungssystem (101; 201; 301; LZ1; LZ2)
- einen ersten Druckschlauch (151; 251; 351; 4), welcher als ableitfähiger Druckschlauch und insbesondere als Gummischlauch ausgebildet ist umfasst,
- wobei das Lackiergas-Zuleitungssystem eine in dem ersten Druckschlauch (151; 251; 351; 4) verbaute oder an den ersten Druckschlauch (151; 251; 351; 4) angeschlossene Rückströmsicherung (180; 280; 380; 20) umfasst und/oder
- wobei das Lackiergas-Zuleitungssystem einen Druckschalter (116; 216; 316; 16) und insbesondere einen Reset-Schalter (51) umfasst, wobei der Druckschalter (116; 216; 316; 16) einen in dem ersten Druckschlauch (151; 251; 351; 4) vorhandenen Gasdruck detektiert und wobei der Reset-Schalter (51), mittels welchem der Druckschalter (16) nach einer Detektion eines zu geringen Drucks zurücksetzbar ist.

3. Lackiergas-Zuleitungssystem nach Anspruch 2, **dadurch gekennzeichnet, dass** das Lackiergas-Zuleitungssystem einen Regler (181; 281; 381; 21) für Spülluft umfasst.

4. Lackiergas-Zuleitungssystem nach Anspruch 1 oder 2 oder 3, **dadurch gekennzeichnet, dass** das Lackiergas-Zuleitungssystem (101; 201; 301; LZ1; LZ2) einen zweiten Druckschlauchs (161; 261; 361) oder eine zweite Druckleitung umfasst und dass ein freies Ende (107a; 207a; 307a) des dritten Halses (107; 207; 307) als Anschluss (112; 212; 312) ausgebildet ist, an welchen eine Druckgasquelle (2) direkt oder unter Zwischenschaltung des zweiten Druckschlauchs (161; 261; 361) oder der zweiten Druckleitung angeschlossen ist.

5. Lackiergas-Zuleitungssystem nach Anspruch 1 oder 2 oder 3, oder 4 **dadurch gekennzeichnet, dass** die Heizsonde (110; 210; 310; 9) als flexibles Element ausgebildet ist,
- wobei die Heizsonde (110; 9) insbesondere als elektrische Heizsonde (113), vorzugsweise als Heizkabel (114) ausgebildet ist oder
- wobei die Heizsonde (210) insbesondere als durch eine Flüssigkeit beheizte Heizsonde (213), vorzugsweise als Heizschlauch (214) ausgebildet ist oder
- wobei die Heizsonde (310) insbesondere als durch ein Gas beheizte Gas-Heizsonde (313), vorzugsweisen als Heizleitung (314) ausgebildet ist.

6. Lackiergas-Zuleitungssystem nach Anspruch 2, **dadurch gekennzeichnet, dass** der Verteiler (102; 202; 302; 7) eine Verlängerung (115; 215; 315) umfasst, welche an ein freies Ende (107a; 207a; 307a) des dritten Halses (107; 207; 307) angeschlossen ist, und der Druckschalter (116; 216; 316) an der Verlängerung (115; 215; 315) montiert ist.

7. Lackiergas-Zuleitungssystem nach wenigstens einem der vorhergehenden Ansprüche, **dadurch gekennzeichnet,**
- **dass** das Lackiergas-Zuleitungssystem (101; 201; 301; LZ1; LZ2) ein Sicherheitsüberdruckventil (118; 218; 318) umfasst,
- wobei durch das Sicherheitsüberdruckventil (118; 218; 318) eine Verbindung zwischen dem Innenraum (117; 217; 317) des Verteilers (102; 202; 302) und einer Umgebung (U) hergestellt ist.

8. Lackiergas-Zuleitungssystem nach wenigstens einem der vorhergehenden Ansprüche, **dadurch gekennzeichnet, dass** das Anschlussstück (103; 203; 303) derart ausgebildet ist, dass
- entweder eine Längsachse (LA105; LA205) des ersten Halses (105; 205) und eine Längsachse (LA106; LA206) des zweiten Halses (106; 206) eine gemeinsame Längsachse (LA156; LA256) bilden und eine Längsachse (LA107; LA207) des dritten Halses (107; 207) abragend, insbesondere gewinkelt, bevorzugt rechtwinklig zu der gemeinsamen Längsachse (LA156; LA256) des ersten und des zweiten Halses (105, 106; 205, 206) angeordnet ist
- oder eine Längsachse (LA305) des ersten Halses (305) und eine Längsachse (LA307) des dritten Halses (307) eine gemeinsame Längsachse (LA357) bilden und eine Längsachse (LA306) des zweiten Halses (306) abragend, insbesondere gewinkelt, bevorzugt rechtwinklig zu der gemeinsamen Längsachse (LA357) des ersten und des dritten Halses (305, 307) angeordnet ist
- oder eine Längsachse des ersten Halses, eine Längsachse des zweiten Halses und eine Längsachse des dritten Halses Y-artig zueinander angeordnet sind.

9. Lackiergas-Zuleitungssystem nach Anspruch **2, dadurch gekennzeichnet,**
- **dass** die Heizsonde (110; 210; 310; 9) in eine Wandung des Anschlussstücks (103; 203; 303) integriert ist und/oder
- **dass** die Heizsonde (310; 9) in einen Mantel (M351; 4m) des ersten Druckschlauchs (351; 4) integriert ist und insbesondere umlaufend integriert ist oder einen Mantel (M351) des ersten Druckschlauchs (4) umgibt und insbesondere den ersten Druckschlauch (4) vorzugsweise spiralförmig umläuft und eine Heizhülle bildet oder insbesondere entlang einer Längserstreckung des ersten Druckschlauchs verläuft,
- **dass** es insbesondere auch vorgesehen ist, dass die Heizsonde eine Heizleitung oder mehrere Heizleitungen umfasst, die entlang einer Längsachse des ersten Druckschlauchs verlaufen und dass die Heizsonde insbesondere eine Einzelheizsonde oder wenigstens zwei Einzelheizsonden umfasst, welche entlang der Längsachse angeordnet sind, wobei es insbesondere vorgesehen ist, dass die Einzelheizsonde bzw. Einzelheizsonden in den Mantel integriert ist bzw. sind, wobei es insbesondere auch vorgesehen ist, dass der erste Druckschlauch als sogenannter Multilumenschlauch bzw. Mehrkammerschlauch ausgebildet ist, welcher in einem Einzelschlauch oder in mehreren Einzelschläuchen die Druckluftleitungen und die Heizsonden bzw. Einzelheizsonden aufnimmt.

10. Lackiergas-Zuleitungssystem nach Anspruch 2, **dadurch gekennzeichnet, dass** der erste Druckschlauch (151; 251; 351; 4) eine Heizung umfasst, derart dass eine ATEX-Konformität gemäß Überdruckkapselung und entsprechend einem Schutzniveau "p" realisiert ist.

11. Lackiergas-Zuleitungssystem nach Anspruch 2, **dadurch gekennzeichnet, dass** der erste Druckschlauch (151; 251; 351; 4) eine Heizung umfasst und als ableitfähiger Schlauch ausgeführt ist und/oder einen Druckschalter(16; 116; 216; 316) der einen Druck innerhalb des ersten Druckschlauchs (151; 251; 351; 4) detektiert und/oder eine manuelle und/oder automatisierte Spülvorrichtung umfasst, derart dass eine ATEX-Konformität gemäß Überdruckkapselung und insbesondere entsprechend einem Schutzniveau "p" realisiert ist.

12. Lackiergas-Zuleitungssystem nach Anspruch 2, **dadurch gekennzeichnet, dass** der erste Druckschlauch (151; 251; 351; 4) eine Heizung umfasst und als ableitfähiger Schlauch ausgeführt ist und/oder einen Druckschalter (16; 116; 216; 316) der einen Druck innerhalb des ersten Druckschlauchs (151; 251; 351; 4) detektiert und/oder eine manuelle und/oder automatisierte Spülvorrichtung umfasst, derart dass eine ATEX-Konformität gemäß Überdruckkapselung und entsprechend einem Schutzniveau "p" realisiert und gemäß der Zündschutzart pxb und/oder pyb und/oder pzc realisiert ist.

13. Anlage (1.1; 1.2) zum Lackieren, wobei die Anlage (1.1; 1.2) eine Druckgasquelle (2) umfasst, die als Druckgas (39) feuchte Druckluft bereitstellt, **dadurch gekennzeichnet, dass** diese Druckgasquelle (2) eine feuchte Druckluft mit einer relativen Feuchtigkeit von mindestens 30% und vorzugsweise mindestens 40% bereitstellt und mittels einer Lackierpistole (5) zum Versprühen eines Lacks eingesetzt wird und/oder mittels mindestens einem Verteilerstück, welches insbesondere als T-Stück ausgebildet ist, an eine Atemschutzmaske (23) angeschlossen wird, dass die Anlage (1.1; 1.2) ein Lackiergas-Zuleitungssystem (101; 201; 301; LZ1; LZ2) umfasst, wobei das Lackiergas-Zuleitungssystem (101; 201; 301; LZ1; LZ2) der Anlage (1.1; 1.2) nach Anspruch 1 und 2 und insbesondere wenigstens einem der Ansprüche 3 bis 12 ausgebildet ist und den Verteiler (7; 102; 202; 302) und den ersten Druckschlauch (4) umfasst.

14. Anlage zum Lackieren nach Anspruch 13, wobei die Anlage (1.1; 1.2) eine Druckgasquelle (2) umfasst die als Druckgas (3) ionisiertes Druckgas bereitstellt, **dadurch gekennzeichnet, dass** diese Druckgasquelle (2) ein ionisiertes Druckgas in Form von
- ionisierter Druckluft oder
- ionisiertem Stickstoff oder
- ionisierter mit Stickstoff angereicherter Druckluft bereitstellt und mittels einer Lackierpistole (5) zum Versprühen eines Lacks eingesetzt wird und/oder durch Abblasen zum statischen Entladen von Metall- und/oder Kunststoffoberflächen eingesetzt wird.

15. Anlage zum Lackieren nach wenigstens einem der Ansprüche 13 oder 14, wobei die Anlage (1.1; 1.2) eine Druckgasquelle (2) umfasst die als Druckgas (3) ionisiertes Druckgas bereitstellt, **dadurch gekennzeichnet dass** dieses ionisierte Druckgas mittels einer Lackierpistole (5) zum Versprühen eines Lacks eingesetzt wird und/oder mittels mindestens einem Verteilerstück, welches als T-Stück ausgebildet ist, an eine Atemschutzmaske (23) angeschlossen wird.

16. Anlage nach einem der vorhergehenden Ansprüche 13 bis 15, **dadurch gekennzeichnet, dass** die Anlage (1.1; 1.2) ein Lackiergas-Zuleitungssystem (101; 201; 301; LZ1; LZ2) nach Anspruch 1 und 2 umfasst, den ersten Druckschlauch (4; 151; 251; 351) umfasst und mittels mindestens einem Verteilerstück, welches insbesondere als T-Stück ausgebildet ist, an eine Atemschutzmaske (23) angeschlossen ist und/oder mittels mindestens einem Abzweig an ein oder mehrere mittels Druckluft kühlbare Kleidungsstücke angeschlossen ist, und insbesondere dass sich vor der Atemschutzmaske (23) oder dem mindestens einem Kleidungsstück eine Druckluftaufbereitungseinrichtung befindet und insbesondere dadurch das Druckgas (3) entweder gekühlt oder geheizt wird und/oder entweder befeuchtet oder entfeuchtet wird.

17. Anlage zum Lackieren, nach wenigstens einem der Ansprüche 13 bis 16, wobei die Anlage (1) eine Druckgasquelle (2), ein Lackiergas-Zuleitungssystem (101; 201; 301; LZ1; LZ2) nach Anspruch 1 und 2, eine Lackierpistole (5) zum Versprühen eines Lacks und eine Entwässerungsstation (6) umfasst, **dadurch gekennzeichnet, dass** ein erster Druckschlauch (4) des Lackiergas-Zuleitungssystem (101; 201; 301; LZ1; LZ2) im Betrieb der Anlage (1) wahlweise an die Lackierpistole (5) oder an die Entwässerungsstation (6) oder mittels eines Verteilerstücks, welches als T-Stück ausgebildet ist, unter Zwischenschaltung eines weiteren Druckschlauchs an die Lackierpistole (5) und/oder an die Entwässerungsstation (6) angeschlossen ist und
- dass es auch vorgesehen ist, dass vorzugsweise beim Einsatz von feuchter Luft als Druckgas (3) der erste Druckschlauch (4) unter Zwischenschaltung einer Atemluftaufbereitungseinrichtung (22) an eine Atemschutzmaske (23) angeschlossen ist und/oder
- dass der erste Druckschlauch (4) unter Zwischenschaltung einer Kühlluftversorgungseinrichtung an ein oder mehrere mittels Druckluft kühlbare Kleidungsstücke angeschlossen ist.

18. Anlage nach Anspruch 17, **dadurch gekennzeichnet, dass** das Lackiergas-Zuleitungssystem (101; 201; 301; LZ1; LZ2) der Anlage (1) nach Anspruch 1 und 2 und insbesondere wenigstens einem der Ansprüche 1 bis 13 ausgebildet ist und den Verteiler (7; 102; 202; 302) und den ersten Druckschlauch (4) umfasst.

19. Anlage nach wenigstens einem der vorhergehenden Ansprüche 17 oder 18, **dadurch gekennzeichnet, dass** der Verteiler (7; 102; 202; 302)
- entweder zwischen der Druckgasquelle (2) und dem ersten Druckschlauch (4) angeordnet und unmittelbar an die Druckgasquelle (2) angeschlossen ist
- oder dass der Verteiler (102; 202; 302; 7) zwischen einem von der Druckgasquelle (2) kommenden zweiten Druckschlauch und dem ersten Druckschlauch (4) angeordnet ist und
- dass es insbesondere vorgesehen ist, dass die Lackiergas-Zuleitungseinrichtung (101; 201; 301; LZ1; LZ2) ein Umschaltventil umfasst, welches an den Verteiler (102; 202; 302; 7) angeschlossen ist und an welches wenigstens zwei Druckgasquellen (2) angeschlossen sind, welche unterschiedliche Druckgase (DG; 3) bereitstellen.

20. Anlage nach wenigstens einem der vorhergehenden Ansprüche 17 bis 19, **dadurch gekennzeichnet, dass** eine Heizsonde (110; 210; 310; 9) sich von dem Anschlussstück (103; 203; 303) aus über mindestens 50%, insbesondere 75% und bevorzugt mindestens 90% einer Länge eines bzw. des ersten Druckschlauchs (151; 10) erstreckt.

21. Verfahren zum Betrieb einer Anlage (1) zum Lackieren, wobei die Anlage (1) nach wenigstens einem der vorgehenden Ansprüche 13 bis 20 ausgebildet ist, **dadurch gekennzeichnet, dass** aus einem bzw. dem ersten Druckschlauch (4) vor einem Lackiervorgangs und/oder nach einem Lackiervorgang und/oder in einer Lackierpause zwischen zwei Lackiervorgängen sich in dem ersten Druckschlauch (4) bildendes Kondenswasser abgeführt wird, dadurch dass der erste Druckschlauch (4) mit der Entwässerungsstation (6) verbunden wird und/oder durch einen manuellen und/oder automatisierten bzw. programmierten Vorgang mittels dem Druckgas (3) aus dem ersten Druckschlauch (4) sich bildendes Kondenswasser in die Atmosphäre abgeführt wird.

22. Verfahren zum Betrieb einer Anlage (1) zum Lackieren, nach Anspruch 21, wobei die Anlage (1) insbesondere nach wenigstens einem der vorhergehenden Ansprüche 13 bis 20 ausgebildet ist, **dadurch gekennzeichnet,**
- **dass** vor Beginn eines ersten Lackiervorgangs die Lackierpistole (5) an einen bzw. den ersten Druckschlauch (4) gekuppelt wird,
- **dass** der Lackiervorgang durchgeführt wird,
- **dass** nach Abschluss des ersten Lackiervorgangs und mit Beginn einer Lackierpause die Lackierpistole (5) von dem ersten Druckschlauch (4) abgekuppelt wird und mit der Entwässerungsstation (6) verbunden wird,
- **dass** während der erste Druckschlauch (4) mit der Entwässerungsstation (6) verbunden ist sich in dem ersten Druckschlauch (4) bildendes Kondenswasser über die Entwässerungsstation (6) aus dem ersten Druckschlauch (4) abgeführt wird,
- **dass** nach Abschluss der Lackierpause und vor Beginn eines zweiten Lackiervorgangs der erste Druckschlauch (4) von der Entwässerungsstation (6) abgekuppelt wird und die Lackierpistole (5) wieder an den ersten Druckschlauch (4) angekuppelt wird.

23. Verfahren nach Anspruch 22, **dadurch gekennzeichnet, dass** vor der Durchführung des Lackiervorgangs zu lackierende Metallteile oder Kunststoffteile durch Anblasen mit über den ersten Druckschlauch (4) zugeführter Luft zur Vorbereitung auf den Lackierprozess statisch entladen werden, wobei hierzu insbesondere Druckluft oder warme Druckluft oder ionisierte Druckluft oder Stickstoff oder mit Stickstoff angereicherte Druckluft zugeführt wird, wobei es insbesondere vorgesehen ist, dass eine Ionisierung durch eine Ionisationseinrichtung ausgeführt wird, die über einen Verteiler an den ersten Druckschlauch angeschlossen ist.

## Claims

1. Coating gas supply system (101; 201; 301; LZ1; LZ2) comprising a distributor (102; 202; 302; 7), wherein the distributor (102; 202; 302; 7) comprises a connector piece (103; 203; 303) and a plug unit (104; 204; 304),
- wherein the connector piece (103; 203; 303) comprises a first neck (105; 205; 305), a second neck (106; 206; 306) and a third neck (107; 207; 307),
- wherein the plug unit (104; 204; 304) comprises a head (108; 208; 308) by means of which the plug unit (104; 204; 304) is connected to a free end (105a; 205a; 305a) of the first neck (105; 205; 305),
- wherein the plug unit (104; 204; 304) comprises a heating probe (110; 210; 310; 9) and
- wherein the free end (106a; 206a; 306a) of the second neck (106; 206; 306) is designed as a hose connection (111; 211; 311),
**characterised in**
- **that** the plug unit (104; 204; 304) and the connector piece (103; 203; 303) are connected in such a way that an interior (109; 209; 309) of the connector piece (103; 203; 303) is closed in such a way and in that the interior (109; 209; 309) is sealed by means of the head (108; 208; 308) of the plug unit (104; 204; 304) in such a way that a pressurised gas (DG; 3) can flow through it at a pressure of up to 20 bar,
- **that** the heating probe (110; 210; 310; 9) extends with at least half of its length (HL110) beyond a free end (106a; 206a; 306a) of the second neck (106; 206; 306) when the plug unit (104; 204; 304) is connected to the connector piece (103; 203; 303).

2. Coating gas supply system according to claim 1, **characterised in that** the coating gas supply system (101; 201; 301; LZ1; LZ2)
- comprises a first pressure hose (151; 251; 351; 4), which is designed as a conductive pressure hose and in particular as a rubber hose,
- wherein the coating gas supply system comprises a backflow preventer (180; 280; 380; 20) installed in the first pressure hose (151; 251; 351; 4) or connected to the first pressure hose (151; 251; 351; 4) and/or
- wherein the coating gas supply system comprises a pressure switch (116; 216; 316; 16) and in particular a reset switch (51), wherein the pressure switch (116; 216; 316; 16) detects a gas pressure present in the first pressure hose (151; 251; 351; 4) and wherein by means of the reset switch (51) the pressure switch (16) can be reset after detection of a pressure which is too low.

3. Coating gas supply system according to claim 2, **characterised in that** the coating gas supply system
comprises a regulator (181; 281; 381; 21) for purging air.

4. Coating gas supply system according to claim 1 or 2 or 3, **characterised in that** the coating gas supply system (101; 201; 301; LZ1; LZ2) comprises a second pressure hose (161; 261; 361) or a second pressure line and **in that** a free end (107a; 207a; 307a) of the third neck (107; 207; 307) is designed as a connector (112; 212; 312) to which a pressurised gas source (2) is connected directly or with the second pressure hose (161; 261; 361) or the second pressure line being connected in between.

5. Coating gas supply system according to claim 1 or 2 or 3, or 4, **characterised in that** the heating probe (110; 210; 310; 9) is designed as a flexible element,
- wherein the heating probe (110; 9) is designed in particular as an electrical heating probe (113), preferably as a heating cable (114), or
- wherein the heating probe (210) is designed in particular as a heating probe (213) heated by a liquid, preferably as a heating hose (214), or
- wherein the heating probe (310) is designed in particular as a gas heating probe (313) heated by a gas, preferably as a heating line (314).

6. Coating gas supply system according to claim 2, **characterised in that** the distributor (102; 202; 302; 7) comprises an extension (115; 215; 315) which is connected to a free end (107a; 207a; 307a) of the third neck (107; 207; 307), and the pressure switch (116; 216; 316) is mounted on the extension (115; 215; 315).

7. Coating gas supply system according to at least one of the preceding claims, **characterised in**
- **that** the coating gas supply system (101; 201; 301; LZ1; LZ2) comprises a safety pressure relief valve (118; 218; 318),
- wherein a connection between the interior (117; 217; 317) of the distributor (102; 202; 302) and an environment (U) is established by the safety pressure relief valve (118; 218; 318).

8. Coating gas supply system according to at least one of the preceding claims, **characterised in that** the connector piece (103; 203; 303) is designed in such a way that
- either a longitudinal axis (LA105; LA205) of the first neck (105; 205) and a longitudinal axis (LA106; LA206) of the second neck (106; 206) form a common longitudinal axis (LA156; LA256) and a longitudinal axis (LA107; LA207) of the third neck (107; 207) is arranged projecting, in particular at an angle, preferably at a right angle to the common longitudinal axis (LA156; LA256) of the first and second necks (105, 106; 205, 206)
- or a longitudinal axis (LA305) of the first neck (305) and a longitudinal axis (LA307) of the third neck (307) form a common longitudinal axis (LA357) and a longitudinal axis (LA306) of the second neck (306) is arranged projecting, in particular at an angle, preferably at a right angle to the common longitudinal axis (LA357) of the first and third necks (305, 307)
- or a longitudinal axis of the first neck, a longitudinal axis of the second neck and a longitudinal axis of the third neck are arranged Y-like to one another.

9. Coating gas supply system according to claim 2, **characterised in**
- **that** the heating probe (110; 210; 310; 9) is integrated into a wall of the connector piece (103; 203; 303) and/or
- **that** the heating probe (310; 9) is integrated into a jacket (M351; 4m) of the first pressure hose (351; 4) and in particular is integrated circumferentially or surrounds a jacket (M351) of the first pressure hose (4) and in particular runs around the first pressure hose (4) preferably in a spiral and forms a heating jacket or in particular runs along a longitudinal extension of the first pressure hose,
- **that** it is in particular also provided that the heating probe comprises a heating line or several heating lines which run along a longitudinal axis of the first pressure hose and that the heating probe comprises in particular a single heating probe or at least two single heating probes which are arranged along the longitudinal axis, wherein it is in particular provided that the single heating probe or single heating probes are integrated into the jacket, wherein it is in particular also provided that the first pressure hose is designed as a so-called multi-lumen hose or multi-chamber hose, which accommodates the compressed air lines and the heating probes or individual heating probes in a single hose or in several individual hoses.

10. Coating gas supply system according to claim 2, **characterised in that** the first pressure hose (151; 251; 351; 4) comprises a heater in such a way that ATEX conformity according to pressurised enclosure and corresponding to a protection level "p" is achieved.

11. Coating gas supply system according to claim 2, **characterised in that** the first pressure hose (151; 251; 351; 4) comprises a heater and is designed as a conductive hose and/or comprises a pressure switch (16; 116; 216; 316) which detects a pressure within the first pressure hose (151; 251; 351; 4) and/or comprises a manual and/or automated flushing device, such that ATEX conformity according to pressurised enclosure and in particular according to a protection level "p" is realised.

12. Coating gas supply system according to claim 2, **characterised in that** the first pressure hose (151; 251; 351; 4) comprises a heater and is designed as a conductive hose and/or comprises a pressure switch (16; 116; 216; 316) which detects a pressure within the first pressure hose (151; 251; 351; 4) and/or comprises a manual and/or automated flushing device such that ATEX conformity is realised in accordance with pressurised enclosure and corresponding to a protection level "p" and in accordance with the ignition protection type pxb and/or pyb and/or pzc.

13. System for coating (1.1; 1.2), wherein the system (1.1; 1.2) comprises a compressed gas source (2) which provides moist compressed air as the compressed gas (39), **characterised in that** this compressed gas source (2) provides a moist compressed air with a relative humidity of at least 30% and preferably at least 40% and is used by means of a coat spray gun (5) for spraying a paint and/or is connected to a breathing mask (23) by means of at least one distributor piece, which is designed in particular as a T-piece, that the system (1.1; 1. 2) comprises a coating gas supply system (101; 201; 301; LZ1; LZ2), wherein the coating gas supply system (101; 201; 301; LZ1; LZ2) of the system (1.1; 1.2) is designed according to claims 1 and 2 and in particular according to at least one of claims 3 to 12 and comprises the distributor (7; 102; 202; 302) and the first pressure hose (4).

14. System for coating according to claim 13, wherein the system (1.1; 1.2) comprises a compressed gas source (2) which provides ionised compressed gas as compressed gas (3), **characterised in that** this compressed gas source (2) provides an ionised compressed gas in the form of
- ionised compressed air or
- ionised nitrogen or
- ionised compressed air enriched with nitrogen and is used by means of a coat spray gun (5) for spraying a paint and/or is used for static discharge of metal and/or plastic surfaces by blowing.

15. System for coating according to at least one of claims 13 or 14, wherein the system (1.1; 1.2) comprises a pressurised gas source (2) which provides ionised pressurised gas as the pressurised gas (3), **characterised in that** this ionised compressed gas is used by means of a coat spray gun (5) for spraying a paint and/or is connected to a breathing mask (23) by means of at least one distributor piece, which is designed as a T-piece.

16. System according to one of the preceding claims 13 to 15, **characterised in that** the system (1.1; 1. 2) comprises a coat gas supply system (101; 201; 301; LZ1; LZ2) according to claims 1 and 2, comprises the first pressure hose (4; 151; 251; 351) and is connected to a breathing mask (23) by means of at least one distributor piece, which is designed in particular as a T-piece, and/or is connected to one or more items of clothing that can be cooled by means of compressed air by means of at least one branch, and in particular that a compressed air treatment device is located upstream of the breathing mask (23) or the at least one item of clothing and in particular by means thereof the compressed gas (3) is either cooled or heated and/or either humidified or dehumidified.

17. System for coating according to at least one of claims 13 to 16, wherein the system (1) comprises a compressed gas source (2), a coating gas supply system (101; 201; 301; LZ1; LZ2) according to claims 1 and 2, a coating gun (5) for spraying a paint and a dewatering station (6), **characterised in that** a first pressure hose (4) of the coating gas supply system (101; 201; 301; LZ1; LZ2) is optionally connected to the spray gun (5) or to the dewatering station (6) during operation of the system (1) or is connected to the spray gun (5) and/or to the dewatering station (6) by means of a distributor piece, which is designed as a T-piece, with the interposition of a further pressure hose, and
- that it is also provided that, preferably when moist air is used as the pressurised gas (3), the first pressure hose (4) is connected to a breathing mask (23) with the interposition of a breathing air treatment device (22) and/or
- **in that** the first pressurised hose (4) is connected to one or more items of clothing which can be cooled by means of compressed air, with a cooling air supply device connected in between.

18. System according to claim 17, **characterised in that** the coat gas supply system (101; 201; 301; LZ1; LZ2) of the system (1) is designed according to claims 1 and 2 and in particular at least one of claims 1 to 13 and comprises the distributor (7; 102; 202; 302) and the first pressure hose (4).

19. System according to at least one of the preceding claims 17 or 18, **characterised in that** the distributor (7; 102; 202; 302)
- is either arranged between the pressurised gas source (2) and the first pressure hose (4) and is connected directly to the pressurised gas source (2)
- or that the distributor (102; 202; 302; 7) is arranged between a second pressurised hose coming from the pressurised gas source (2) and the first pressurised hose (4), and
- that it is provided in particular that the coat gas supply device (101; 201; 301; LZ1; LZ2) comprises a switch valve which is connected to the distributor (102; 202; 302; 7) and to which at least two pressurised gas sources (2) are connected, which provide different pressurised gases (DG; 3).

20. System according to at least one of the preceding claims 17 to 19, **characterised in that** a heating probe (110; 210; 310; 9) extends from the connector piece (103; 203; 303) over at least 50%, in particular 75% and preferably at least 90% of a length of a or the first pressure hose (151; 10).

21. Method for operating a system (1) for coating, wherein the system (1) is designed according to at least one of the preceding claims 13 to 20, **characterised in that** from a or the first pressure hose (4) before a coating process and/or after a coating process and/or in a coating pause between two coating processes, condensation water forming in the first pressure hose (4) is discharged, **in that** the first pressure hose (4) is connected to the dewatering station (6) and/or condensation water forming from the first pressure hose (4) is discharged into the atmosphere by means of the pressurised gas (3) by a manual and/or automated or programmed process.

22. Method for operating a system (1) for coating according to claim 21, wherein the system (1) is designed in particular according to at least one of the preceding claims 13 to 20, **characterised in**
- **that** the spray gun (5) is coupled to a or the first pressure hose (4) before the start of a first coating process,
- **that** the coating process is carried out,
- **that** after completion of the first coating process and with the start of a coating pause, the coat spray gun (5) is uncoupled from the first pressure hose (4) and connected to the dewatering station (6),
- **that**, while the first pressure hose (4) is connected to the dewatering station (6), condensation forming in the first pressure hose (4) is drained from the first pressure hose (4) via the dewatering station (6),
- **that** after completion of the coating pause and before the start of a second coating process the first pressure hose (4) is uncoupled from the drainage station (6) and the spray gun (5) is recoupled to the first pressure hose (4).

23. Method according to claim 22, **characterised in that**, before the coating process is carried out, metal parts or plastic parts to be coated are statically discharged by blowing with air supplied via the first pressure hose (4) in preparation for the coating process, compressed air or warm compressed air or ionised compressed air or nitrogen or compressed air enriched with nitrogen being supplied for this purpose, it being provided in particular that ionisation is carried out by an ionisation device which is connected to the first pressure hose via a distributor.

## Revendications

1. Système d'alimentation en gaz de peinture (101 ; 201 ; 301 ; LZ1 ; LZ2) comprenant un distributeur (102 ; 202 ; 302 ; 7), dans lequel le distributeur (102 ; 202 ; 302 ; 7) comporte un raccord (103 ; 203 ; 303) et une unité connecteur (104 ; 204 ; 304),
- dans lequel le raccord (103 ; 203 ; 303) comporte un premier col (105 ; 205 ; 305), un deuxième col (106 ; 206 ; 306) et un troisième col (107 ; 207 ; 307),
- dans lequel l'unité connecteur (104 ; 204 ; 304) comporte une tête (108 ; 208 ; 308), par laquelle l'unité connecteur (104 ; 204 ; 304) est reliée à une extrémité libre (105a ; 205a ; 305a) du premier col (105 ; 205 ; 305),
- dans lequel l'unité connecteur (104 ; 204 ; 304) comporte une sonde chauffante (110 ; 210 ; 310 ; 9) et
- dans lequel l'extrémité libre (106a ; 206a ; 306a) du deuxième col (106 ; 206 ; 306) est réalisée sous la forme d'un raccord de tuyau souple (111 ; 211 ; 311),
**caractérisé en ce que**,
- l'unité connecteur (104 ; 204 ; 304) et le raccord (103 ; 203 ; 303) sont reliés de sorte qu'un espace intérieur (109 ; 209 ; 309) du raccord (103 ; 203 ; 303) est fermé et que l'espace intérieur (109 ; 209 ; 309) est rendu étanche par la tête (108 ; 208 ; 308) de l'unité connecteur (104 ; 204 ; 304) de sorte qu'un gaz comprimé (DG ; 3) avec une pression de jusqu'à 20 bars peut s'écouler à travers celui-ci,
- la sonde chauffante (110 ; 210 ; 310 ; 9) dépasse d'au moins la moitié de sa longueur (HL110) d'une extrémité libre (106a ; 206a ; 306a) du deuxième col (106 ; 206 ; 306) lorsque l'unité connecteur (104 ; 204 ; 304) est reliée au raccord (103 ; 203 ; 303).

2. Système d'alimentation en gaz de peinture selon la revendication 1, **caractérisé en ce que** le système d'alimentation en gaz de peinture (101 ; 201 ; 301 ; LZ1 ; LZ2)
- comporte un premier tuyau souple de pression (151 ; 251 ; 351 ; 4) lequel est réalisé sous la forme d'un tuyau souple de pression conducteur, et en particulier sous la forme d'un tuyau souple en caoutchouc,
- dans lequel le système d'alimentation en gaz de peinture comporte une sécurité antiretour (180 ; 280 ; 380 ; 20) montée dans le premier tuyau souple de pression (151 ; 251 ; 351 ; 4) ou raccordée au premier tuyau souple de pression (151 ; 251 ; 351 ; 4) et/ou
- dans lequel le système d'alimentation en gaz de peinture comporte un pressostat (116 ; 216 ; 316 ; 16) et en particulier un commutateur de réinitialisation (51), dans lequel le pressostat (116 ; 216 ; 316 ; 16) détecte une pression de gaz présente dans le premier tuyau souple de pression (151 ; 251 ; 351 ; 4) et le commutateur de réinitialisation (51) permet la réinitialisation du pressostat (16) après la détection d'une pression trop basse.

3. Système d'alimentation en gaz de peinture selon la revendication 2, **caractérisé en ce que** le système d'alimentation en gaz de peinture comporte un régulateur (181 ; 281 ; 381 ; 21) pour l'air de rinçage.

4. Système d'alimentation en gaz de peinture selon la revendication 1 ou 2 ou 3, **caractérisé en ce que** le système d'alimentation en gaz de peinture (101 ; 201 ; 301 ; LZ1 ; LZ2) comporte un second tuyau souple de pression (161 ; 261 ; 361) ou un second tuyau de pression et **en ce qu'**une extrémité libre (107a ; 207a ; 307a) du troisième col (107 ; 207 ; 307) est réalisé sous la forme d'un raccord (112 ; 212 ; 312), auquel est raccordée une source de gaz sous pression (2), directement ou avec l'interposition du second tuyau souple de pression (161 ; 261 ; 361) ou du second tuyau de pression.

5. Système d'alimentation en gaz de peinture selon la revendication 1 ou 2 ou 3, ou 4, **caractérisé en ce que** la sonde chauffante (110 ; 210 ; 310 ; 9) est réalisée sous la forme d'un élément souple,
- dans lequel la sonde chauffante (110 ; 9) est réalisée en particulier sous la forme d'une sonde chauffante électrique (113), de préférence sous la forme d'un câble chauffant (114) ou
- dans lequel la sonde chauffante (210) est réalisée en particulier sous la forme d'une sonde chauffante chauffée par un liquide (213), de préférence sous la forme d'un tuyau souple chauffant (214) ou
- dans lequel la sonde chauffante (310) est réalisée en particulier sous la forme d'une sonde chauffante chauffée par un gaz (313), de préférence sous la forme d'un tube chauffant (314).

6. Système d'alimentation en gaz de peinture selon la revendication 2, **caractérisé en ce que** le distributeur (102 ; 202 ; 302 ; 7) comporte un prolongement (115 ; 215 ; 315) relié à une extrémité libre (107a ; 207a ; 307a) du troisième col (107 ; 207 ; 307) et **en ce que** le pressostat (116 ; 216 ; 316) est monté sur le prolongement (115 ; 215 ; 315).

7. Système d'alimentation en gaz de peinture selon au moins l'une des revendications précédentes, **caractérisé en ce que**,
- le système d'alimentation en gaz de peinture (101 ; 201 ; 301 ; LZ1 ; LZ2) comporte une soupape de surpression de sécurité (118 ; 218 ; 318),
- dans lequel la soupape de surpression de sécurité (118 ; 218 ; 318) établit une communication entre l'espace intérieur (117 ; 217 ; 317) du distributeur (102 ; 202 ; 302) et un environnement (U).

8. Système d'alimentation en gaz de peinture selon au moins l'une des revendications précédentes, **caractérisé en ce que** le raccord (103 ; 203 ; 303) est agencé de sorte que,
- soit un axe longitudinal (LA105 ; LA205) du premier col (105 ; 205) et un axe longitudinal (LA106 ; LA206) du deuxième col (106 ; 206) forment un axe longitudinal commun (LA156 ; LA256) et un axe longitudinal (LA107 ; LA207) du troisième col (107 ; 207) est disposé en saillie, en particulier formant un coude, de manière préférée perpendiculairement par rapport à l'axe longitudinal commun (LA156 ; LA256) du premier et du deuxième col (105, 106 ; 205, 206)
- soit un axe longitudinal (LA305) du premier col (305) et un axe longitudinal (LA307) du troisième col (307) forment un axe longitudinal commun (LA357) et un axe longitudinal (LA306) du deuxième col (306) est disposé en saillie, en particulier formant un coude, de manière préférée perpendiculairement par rapport à l'axe longitudinal commun (LA357) du premier et du troisième col (305, 307)
- soit un axe longitudinal du premier col, un axe longitudinal du deuxième col et un axe longitudinal du troisième col sont disposés en Y les uns par rapport aux autres.

9. Système d'alimentation en gaz de peinture selon la revendication 2, **caractérisé en ce que**,
- la sonde chauffante (110 ; 210 ; 310 ; 9) est intégrée dans une paroi du raccord (103 ; 203 ; 303) et/ou
- la sonde chauffante (310 ; 9) est intégrée dans une gaine (M351 ; 4m) du premier tuyau souple de pression (351 ; 4) et en particulier intégrée sur toute la périphérie ou entoure une gaine (M351) du premier tuyau souple de pression (4) et en particulier le premier tuyau souple de pression (4) de préférence en spirale et forme une enveloppe chauffante ou s'étend en particulier le long d'une extension longitudinale du premier tuyau souple de pression,
- il est en particulier également prévu que la sonde chauffante comporte un tube chauffant ou plusieurs tubes chauffants s'étendant le long d'un axe longitudinal du premier tuyau souple de pression et que la sonde chauffante comporte en particulier une sonde chauffante individuelle ou au moins deux sondes chauffantes individuelles disposées le long de l'axe longitudinal, et il est en particulier prévu que la sonde chauffante individuelle ou les sondes chauffantes individuelles est ou sont intégrées dans la gaine, et il est en particulier également prévu que le premier tuyau souple de pression est réalisé sous la forme d'un tuyau multi-lumen ou tuyau à conduits multiples qui reçoit dans un tuyau individuel ou dans plusieurs tuyaux individuels les conduites d'air comprimé et les sondes chauffantes ou les sondes chauffantes individuelles.

10. Système d'alimentation en gaz de peinture selon la revendication 2, **caractérisé en ce que** le premier tuyau souple de pression (151 ; 251 ; 351 ; 4) comporte un chauffage permettant de réaliser une conformité ATEX « enveloppe à surpression » correspondant à un niveau de protection « p ».

11. Système d'alimentation en gaz de peinture selon la revendication 2, **caractérisé en ce que** le premier tuyau souple de pression (151 ; 251 ; 351 ; 4) comporte un chauffage et est réalisé sous la forme d'un tuyau souple conducteur et/ou comporte un pressostat (16 ; 116 ; 216 ; 316) détectant une pression à l'intérieur du premier tuyau souple de pression (151 ; 251 ; 351 ; 4) et/ou un dispositif de rinçage manuel et/ou automatisé permettant de réaliser une conformité ATEX « enveloppe à surpression » correspondant à un niveau de protection « p ».

12. Système d'alimentation en gaz de peinture selon la revendication 2, **caractérisé en ce que** le premier tuyau souple de pression (151 ; 251 ; 351 ; 4) comporte un chauffage et est réalisé sous la forme d'un tuyau souple conducteur et/ou comporte un pressostat (16 ; 116 ; 216 ; 316) détectant une pression à l'intérieur du premier tuyau souple de pression (151 ; 251 ; 351 ; 4) et/ou un dispositif de rinçage manuel et/ou automatisé permettant de réaliser une conformité ATEX « enveloppe à surpression » correspondant à un niveau de protection « p » et au type de protection pxb et/ou pyb et/ou pzc.

13. Installation (1.1 ; 1.2) de peinture, dans laquelle l'installation (1.1 ; 1.2) comprend une source de gaz comprimé (2) fournissant comme gaz comprimé (39) de l'air comprimé humide, **caractérisée en ce que** cette source de gaz comprimé (2) fournit un air comprimé humide avec une humidité relative d'au moins 30% et de préférence d'au moins 40% et est mise en œuvre pour la pulvérisation d'une peinture au moyen d'un pistolet à peinture (5) et/ou est reliée à un masque respiratoire (23) au moyen d'au moins un élément distributeur réalisé en particulier sous la forme d'un élément en T, **en ce que** l'installation (1.1 ; 1.2) comporte un système d'alimentation en gaz de peinture (101 ; 201 ; 301 ; LZ1 ; LZ2), dans laquelle le système d'alimentation en gaz de peinture (101 ; 201 ; 301 ; LZ1 ; LZ2) de l'installation (1.1; 1.2) est réalisé selon les revendications 1 et 2 et en particulier selon au moins l'une des revendications 3 à 12 et comprend le distributeur (7 ; 102 ; 202 ; 302) et le premier tuyau souple de pression (4).

14. Installation de peinture selon la revendication 13, dans laquelle l'installation (1.1 ; 1.2) comprend une source de gaz comprimé (2) fournissant comme gaz comprimé (3) un gaz comprimé ionisé, **caractérisée en ce que** cette source de gaz comprimé (2) fournit un gaz comprimé ionisé sous la forme
- d'air comprimé ionisé ou
- d'azote ionisé ou
- d'air comprimé ionisé enrichi en azote
et est mise en œuvre pour la pulvérisation d'une peinture au moyen d'un pistolet à peinture (5) et/ou par soufflage pour la décharge statique de surfaces en métal ou en matière plastique.

15. Installation de peinture selon au moins l'une des revendications 13 ou 14, dans laquelle l'installation (1.1 ; 1.2) comprend une source de gaz comprimé (2) fournissant comme gaz comprimé (3) un gaz comprimé ionisé, **caractérisée en ce que** ce gaz comprimé ionisé est utilisé pour la pulvérisation d'une peinture au moyen d'un pistolet à peinture (5) et/ou est relié à un masque respiratoire (23) au moyen d'au moins un élément distributeur réalisé sous la forme d'un élément en T.

16. Installation selon l'une des revendications précédentes 13 à 15, **caractérisée en ce que** l'installation (1.1 ; 1.2) comprend un système d'alimentation en gaz de peinture (101 ; 201 ; 301 ; LZ1 ; LZ2) selon les revendications 1 et 2, comprend le premier tuyau souple de pression (4 ; 151 ; 251 ; 351) et est reliée à un masque respiratoire (23) au moyen d'au moins un élément distributeur réalisé en particulier sous la forme d'un élément en T et/ou est reliée au moyen d'au moins une dérivation à un ou plusieurs vêtements refroidissables à l'air comprimé, et en particulier **en ce qu'**un dispositif de traitement de l'air comprimé se trouve en amont du masque respiratoire (23) ou dudit au moins un vêtement et notamment **en ce que** le gaz sous pression (3) est ainsi refroidi ou chauffé et/ou humidifié ou déshumidifié.

17. Installation de peinture selon au moins l'une des revendications 13 à 16, dans laquelle l'installation (1) comprend une source de gaz comprimé (2), un système d'alimentation en gaz de peinture (101 ; 201 ; 301 ; LZ1 ; LZ2) selon les revendications 1 et 2, un pistolet à peinture (5) pour la pulvérisation d'une peinture et une installation d'assèchement (6), **caractérisée en ce qu'**un premier tuyau souple de pression (4) du système d'alimentation en gaz de peinture (101 ; 201 ; 301 ; LZ1 ; LZ2) est relié au choix, pendant le fonctionnement de l'installation (1), au pistolet à peinture (5) ou à l'installation d'assèchement (6) ou, au moyen d'un élément distributeur réalisé sous la forme d'un élément en T, avec l'interposition d'un autre tuyau souple de pression, au pistolet à peinture (5) et/ou à l'installation d'assèchement (6) et
- **en ce qu'**il est également prévu que, de préférence lors de l'utilisation d'air humide comme gaz comprimé (3), le premier tuyau souple de pression (4) est relié à un masque respiratoire (23) avec interposition d'une installation de traitement de l'air respirable (22) et/ou
- **en ce que** le premier tuyau souple de pression (4) est relié à un ou plusieurs vêtements refroidissables à l'air comprimé avec interposition d'une installation d'alimentation en air de refroidissement.

18. Installation selon la revendication 17, **caractérisée en ce que** le système d'alimentation en gaz de peinture (101 ; 201 ; 301 ; LZ1 ; LZ2) de l'installation (1) est réalisé selon les revendications 1 et 2 et en particulier selon au moins l'une des revendications 1 à 13 et comprend le distributeur (7 ; 102 ; 202 ; 302) et le premier tuyau souple de pression (4).

19. Installation selon au moins l'une des revendications précédentes 17 ou 18, **caractérisée en ce que** le distributeur (7 ; 102 ; 202 ; 302)
- soit est disposé entre la source de gaz comprimé (2) et le premier tuyau souple de pression (4) et raccordé immédiatement à la source de gaz comprimé (2)
- soit **en ce que** le distributeur (102 ; 202 ; 302 ; 7) est disposé entre un second tuyau souple de pression venant de la source de gaz comprimé (2) et le premier tuyau souple de pression (4) et
- **en ce qu'**il est en particulier prévu que le système d'alimentation en gaz de peinture (101 ; 201 ; 301 ; LZ1 ; LZ2) comporte une vanne de commutation raccordée au distributeur (102 ; 202 ; 302 ; 7) et à laquelle sont reliées au moins deux sources de gaz comprimé (2) fournissant des gaz comprimés différents (DG ; 3).

20. Installation selon au moins l'une des revendications précédentes 17 à 19, **caractérisée en ce qu'**une sonde chauffante (110 ; 210 ; 310 ; 9) s'étend depuis le raccord (103 ; 203 ; 303) sur au moins 50%, en particulier 75% et de manière préférée au moins 90% d'une longueur d'un ou du premier tuyau souple de pression (151 ; 10).

21. Procédé d'utilisation d'une installation (1) de peinture, dans laquelle l'installation (1) est réalisée selon au moins l'une des revendications précédentes 13 à 20, **caractérisé en ce que** l'eau de condensation se formant dans le premier tuyau souple de pression (4) est évacuée d'un ou du premier tuyau souple de pression (4) avant une opération de peinture et/ou après une opération de peinture et/ou pendant une pause entre deux opérations de peinture, **en ce que** le premier tuyau souple de pression (4) est relié à l'installation d'assèchement (6) et/ou que l'eau de condensation se formant est évacuée du premier tuyau souple de pression (4) dans l'atmosphère au moyen du gaz comprimé (3) par une opération manuelle et/ou automatisée ou programmée.

22. Procédé d'utilisation d'une installation (1) de peinture selon la revendication 21, dans laquelle l'installation (1) est réalisée en particulier selon au moins l'une des revendications précédentes 13 à 20, **caractérisé en ce que**
- le pistolet de peinture (5) est couplé à un ou au premier tuyau souple de pression (4) avant le début d'une première opération de peinture,
- l'opération de peinture est réalisée,
- le pistolet de peinture (5) est découplé du premier tuyau souple de pression (4) et relié à l'installation d'assèchement (6) après achèvement de la première opération de peinture et au début de la pause entre deux opérations de peinture,
- alors que le premier tuyau souple de pression (4) est relié à l'installation d'assèchement (6), l'eau de condensation se formant dans le premier tuyau souple de pression (4) est évacuée du premier tuyau souple de pression (4) via l'installation d'assèchement (6),
- à la fin de la pause entre deux opérations de peinture et avant le début d'une deuxième opération de peinture, le premier tuyau souple de pression (4) est découplé de l'installation d'assèchement (6) et le pistolet de peinture (5) est à nouveau couplé au premier tuyau souple de pression (4).

23. Procédé selon la revendication 22, **caractérisé en ce que**, avant la réalisation de l'opération de peinture, les pièces en métal ou en matière plastique à peindre sont déchargées statiquement par soufflage avec de l'air fourni par le premier tuyau souple de pression (4) pour les préparer à l'opération de peinture, par fourniture en particulier d'air comprimé ou d'air comprimé chaud ou d'air comprimé ionisé ou d'azote ou d'air comprimé enrichi en azote, étant prévu en particulier qu'une ionisation est réalisée au moyen d'une installation d'ionisation reliée par un distributeur au premier tuyau souple de pression.
